# EUROPÄISCHE PATENTSCHRIFT

(11) **EP 4 007 083 B1**
(45) Veröffentlichungstag und Bekanntmachung des Hinweises auf die Patenterteilung: **25.02.2026**
(21) Anmeldenummer: 21210692.6
(22) Anmeldetag: 26.11.2021
(51) Int. Cl.: H01R 24/86, H01R 13/629, H01R 13/58, H01R 13/56, H01R 13/504, H01R 13/502

(54) **GEWINKELTER STECKVERBINDER UND VERFAHREN ZUM ASSEMBLIEREN EINES GEWINKELTEN STECKVERBINDERS**
ANGLED CONNECTOR AND METHOD FOR ASSEMBLING AN ANGLED CONNECTOR
CONNECTEUR ENFICHABLE COUDÉ ET PROCÉDÉ D'ASSEMBLAGE D'UN CONNECTEUR ENFICHABLE COUDÉ

(30) Priorität: 27.11.2020 DE 102020214934
(43) Veröffentlichungstag der Anmeldung: 01.06.2022
(73) Patentinhaber: Yamaichi Electronics Deutschland GmbH, 85609 Aschheim-Dornach (DE)
(72) Erfinder: QUITER, Michael, 57482 Wenden (DE); SANANA, Raja, 4023 Sousse (TN)
(74) Vertreter: Müller-Boré & Partner Patentanwälte PartG mbB

(56) Entgegenhaltungen:
- WO-A1-2010/114068
- WO-A1-2018/041785
- CH-A2- 703 474
- US-B1- 10 490 937

## Beschreibung

Die Erfindung betrifft einen gewinkelten Steckverbinder, insbesondere einen gewinkelten Push-Pull-Steckverbinder, und ein Verfahren zum Assemblieren bzw. zum Zusammensetzen eines gewinkelten Steckverbinders.

Die Erfindung liegt auf dem Gebiet der Steckverbindertechnik, insbesondere auf dem Gebiet der Rundsteckverbinder. Eine Unterart dieser Steckverbinder sind gewinkelte Steckverbinder, die winklig ausgebildet sind und angrenzend an ein Einsteckende des Steckverbinders, mit dem der Steckverbinder in Richtung einer Einsteckrichtung in eine komplementäre Steckverbinderaufnahme eingesteckt wird, eine Abwinkelung um zum Beispiel 90° aufweisen können. Diese Steckverbinder weisen somit einen Winkel auf, weswegen das Einsteckende winklig zum Kabelende des Steckverbinders angeordnet ist.

Insbesondere bei gewinkelten Steckverbindern stellt sich das Problem, dass durch die Abwinkelung des Kabelendes bei einer Krafteinwirkung auf das Kabelende die mechanische und/oder elektrische Kontaktierung zwischen dem Steckverbinder und der komplementären Steckverbinderaufnahme stark beansprucht wird, wodurch es zu mechanischen Beschädigungen und/oder unzuverlässigen elektrischen Verbindungen kommen kann.

Des Weiteren betrifft die CH 703474 A2 einen koaxialen Verbinderteil mit einem Grundkörper, an dem ein Flansch ausgebildet ist. Am Flansch ist eine Spannhülse befestigt, welche eine ringförmige Basis und mehrere an dieser federnd angeordnete Spannzungen umfasst, die nach innen vorstehende Rastkanten aufweisen. Zum Verriegeln des ersten gegenüber einem zweiten, zum ersten korrespondierend ausgebildeten, Verbinderteils dient eine Entriegelungshülse, welche die Spannhülse umgibt und mit den Spannzungen über eine Rampe zusammenwirkt.

Die US 10 490 937 B1 betrifft ferner einen Schnell-Push-Pull-Selbstverriegelungsverbinder. Dieser enthält einen ersten Kunststoffkern, eine Vielzahl von ersten Anschlüssen, eine Vielzahl von zweiten Anschlüssen, eine erste Abschirmhülle, ein erstes Gehäuse und ein Verriegelungselement.

Die WO 2010/114068 A1 betrifft ferner einen Koaxialkabelverbinder, der mit einem Verbinderkörper versehen ist, der aus zylindrisch geformtem leitfähigem Metall besteht, und einen zylindrischen ineinandergreifenden Abschnitt, der aus leitfähigem Metall besteht.

Die WO 2018/041785 A1 betrifft ferner einen Winkelverbinder zum steckbaren Verbinden eines elektrischen Kabels mit einem Gegenverbinder, wobei der Winkelverbinder ein Gehäuse mit einem Steckerteil und einem trennbaren Winkelteil, eine in dem Gehäuse montierte Anschlussklemmenanordnung mit einer Vielzahl von elektrischen Anschlussklemmen, die von einem fest in dem Steckerteil montierten Klemmengehäuse getragen werden, umfasst sowie eine Verkeilungsanordnung, die komplementär zu einer Verkeilungsanordnung des Gegensteckers ist, zur winkelmäßigen Ausrichtung der Verbindungsklemmenbaugruppe um eine Steckachse relativ zu dem Gegenstecker. Der Steckerabschnitt und der Winkelabschnitt umfassen jeweils ineinandergreifende Ausrichtungselemente, die so konfiguriert sind, dass der Winkelabschnitt in verschiedenen diskreten Winkelausrichtungen um die Steckachse relativ zum Steckerabschnitt positioniert werden kann.

Daher ist es Aufgabe der vorliegenden Erfindung, einen gewinkelten Steckverbinder, insbesondere einen gewinkelten Push-Pull-Steckverbinder, bereitzustellen, sowie ein Verfahren zum Assemblieren eines gewinkelten Steckverbinders bereitzustellen, die es ermöglichen die zuvor genannten Nachteile zu überwinden.

Diese Aufgabe wird durch die Gegenstände der unabhängigen Ansprüche gelöst. Bevorzugte Ausführungsformen sind in den abhängigen Ansprüchen definiert.

Ein Aspekt betrifft einen gewinkelten Steckverbinder nach Anspruch 1.

Vorteilhafterweise erlaubt die formschlüssige Anordnung des Isolationskörpers im ersten Gehäuseteil und die formschlüssige Anordnung des ersten Gehäuseteils im zweiten Gehäuseteil, dass Kräfte, welche insbesondere auf den zweiten Steckverbinderabschnitt und quer zur Einsteckrichtung wirken, sich auf die Elemente des ersten Steckverbinderabschnitts, insbesondere auf den Isolationskörper, das erste Gehäuseteil und das zweite Gehäuseteil verteilen. So kann vorteilhafterweise eine Beanspruchung der mechanischen und/oder elektrischen Verbindung zwischen dem Steckverbinder und der komplementären Steckverbinderaufnahme reduziert werden, was gleichzeitig die elektrische Verbindung zwischen dem Steckverbinder und der komplementären Steckverbinderaufnahme verbessert bzw. diese zuverlässig verwirklicht.

Im Rahmen der vorliegenden Erfindung wird als Umfangsrichtung des ersten Gehäuseteils und als Umfangsrichtung des zweiten Gehäuseteils jeweils eine Richtung verstanden, welche in einer Ebene liegt, die im Wesentlichen senkrecht zur Einsteckrichtung angeordnet ist. Des Weiteren ist die Umfangsrichtung eine Richtung in einer Erstreckung des Umfangs des jeweiligen Gehäuseteils.

Ferner können der erste Steckverbinderabschnitt und der zweite Steckverbinderabschnitt zusammen ein Gehäuse des Steckverbinders bilden, in dem das Kabel zumindest abschnittsweise geführt wird. Bevorzugt ist das Kabel innerhalb des zweiten Steckverbinderabschnitts im Wesentlichen parallel zur Kabelführungsrichtung angeordnet. Mit anderen Worten, die Längsrichtung des Kabels innerhalb des zweiten Steckverbinderabschnitts ist im Wesentlichen parallel zur Kabelführungsrichtung.

Bevorzugt kann das erste Gehäuseteil und/oder das zweite Gehäuseteil als im Wesentlichen länglicher Hohlkörper, bevorzugt als ein im Wesentlichen hohlzylindrischer Körper, ausgebildet sein. Dabei können die Längsachse des ersten Gehäuseteils und/oder die Längsachse des zweiten Gehäuseteils im Wesentlichen parallel zur Einsteckrichtung verlaufen. Als Längsachse wird dabei die Achse verstanden, die der Richtung der größten Ausdehnung der ersten Gehäuseteils bzw. des zweiten Gehäuseteils entspricht. Ferner können die Längsachse des ersten Gehäuseteils und die Längsachse des zweiten Gehäuseteils jeweils annähernd eine Symmetrieachse des jeweiligen Gehäuseteils bilden.

Des Weiteren kann der Isolationskörper zumindest abschnittsweise in dem ersten Gehäuseteil und/oder zumindest abschnittsweise in dem zweiten Gehäuseteil angeordnet sein. Insbesondere kann das erste Gehäuseteil zwischen dem zweiten Gehäuseteil und dem Isolationskörper angeordnet sein. Ferner kann das erste Gehäuseteil zumindest abschnittsweise in dem zweiten Gehäuseteil angeordnet sein. Insbesondere kann zum Assemblieren bzw. Zusammensetzten des Steckverbinders der Isolationskörper in das erste Gehäuseteil, und das erste Gehäuseteil in das zweite Gehäuseteil einführbar sein. So kann beispielsweise der Isolationskörper in Richtung der Einsteckrichtung in das erste Gehäuseteil einführbar sein und das erste Gehäuseteil in Richtung der Einsteckrichtung in das zweite Gehäuseteil einführbar sein. Es versteht sich, dass der Steckverbinder auch in umgekehrter Richtung zusammengesetzt werden kann, nämlich dass das zweite Gehäuseteil entgegen der Einsteckrichtung auf das erste Gehäuseteil schiebbar ist und dass das erste Gehäuseteil entgegen der Einsteckrichtung auf den Isolationskörper schiebbar ist.

Des Weiteren kann das steckverbinderseitige elektrische Kontaktierungsmittel ein oder mehrere elektrische Kontaktierungsmittel aufweisen, beispielsweise Pins und/oder Buchsen, die jeweils mit elektrisch leitenden Adern bzw. Litzen des Kabels verbindbar und/oder verbunden sind. Dementsprechend kann das komplementäre steckverbinderaufnahmeseitige elektrische Kontaktierungsmittel ein oder mehrere komplementäre elektrische Kontaktierungsmittel aufweisen, beispielsweise Pins und/oder Buchsen, welche mit entsprechenden steckverbinderseitigen elektrischen Kontaktierungsmitteln elektrisch verbindbar sind, beispielsweise durch Einstecken des Steckverbinders in die Steckverbinderaufnahme in Richtung der Einsteckrichtung.

Des Weiteren kann der Isolationskörper aus einem dielektrischen Material gefertigt sein, sodass das steckverbinderseitige elektrische Kontaktierungsmittel von anderen Teilen des Steckverbinders elektrisch isoliert ist. Insbesondere sind durch den Isolationskörper die ein oder mehreren steckverbinderseitigen elektrischen Kontaktierungsmittel des Isolationskörpers elektrisch voneinander isoliert am Isolationskörper angeordnet.

Der Isolationskörper weist ein isolationskörperseitiges Verdrehschutzelement, insbesondere einen Vorsprung oder eine Aussparung, aufw und das erste Gehäuseteil weist ein komplementäres erstes gehäuseteilseitiges Verdrehschutzelement, insbesondere eine Aussparung oder einen Vorsprung, auf, wobei in einem assemblierten bzw. zusammengesetzten Zustand des Steckverbinders, das isolationskörperseitige

Verdrehschutzelement und das erste gehäuseteilseitige Verdrehschutzelement derart ineinander eingreifen, dass der Isolationskörper in Umfangsrichtung des ersten Gehäuseteils formschlüssig in dem ersten Gehäuseteil angeordnet ist. Mit anderen Worten, der Isolationskörper und das erste Gehäuseteil sind in dem zusammengesetzten Zustand des Steckverbinders in Umfangsrichtung des ersten Gehäuseteils relativ zueinander nicht beweglich.

Vorteilhafterweise kann durch das Ineinandergreifen des isolationskörperseitigen Verdrehschutzelements und des ersten gehäuseteilseitigen Verdrehschutzelements ein Drehmoment, welches auf den Isolationskörper und/oder das erste Gehäuseteil wirkt, auf das jeweils andere Element (den Isolationskörper bzw. das erste Gehäuseteil) übertragen werden, wodurch sich die Krafteinwirkung auf den Isolationskörper und das erste Gehäuseteil verteilt.

Vorzugsweise kann das isolationskörperseitige Verdrehschutzelement auf der Außenumfangsfläche des Isolationskörpers, welche dem ersten Gehäuseteil zugewandt ist, ausgebildet sein. Beispielsweise kann der Isolationskörper als im Wesentlichen zylindrisch geformter Körper ausgebildet sein, wobei das isolationskörperseitige Verdrehschutzelement auf der Mantelfläche des Isolationskörpers angeordnet ist. Ferner kann die Zylinderachse des Isolationskörpers im Wesentlichen parallel zur Einsteckrichtung liegen. Des Weiteren kann im zusammengesetzten Zustand des Steckverbinders die Zylinderachse des Isolationskörpers im Wesentlichen mit der Längsachse des ersten Gehäuseteils und/oder des zweiten Gehäuseteils zusammenfallen.

Des Weiteren kann das erste gehäuseteilseitige Verdrehschutzelement komplementär zu dem isolationskörperseitigen Verdrehschutzelement ausgebildet sein. D. h., ist das isolationskörperseitige Verdrehschutzelement als Vorsprung ausgebildet, dann ist das erste gehäuseteilseitige Verdrehschutzelement als komplementäre Aussparung ausgebildet, in welche das isolationskörperseitige Verdrehschutzelement eingreifen kann, und ist das isolationskörperseitige Verdrehschutzelement als Aussparung ausgebildet, dann ist das erste gehäuseteilseitige Verdrehschutzelement als Vorsprung ausgebildet, welcher in das isolationskörperseitige Verdrehschutzelement eingreifen kann.

Vorteilhafterweise sind das isolationskörperseitige Verdrehschutzelement und das erste gehäuseteilseitige Verdrehschutzelement derart angeordnet, um eine Ausrichtung des Isolationskörpers gegenüber dem ersten Gehäuseteil vorzugeben. Mit anderen Worten, durch das isolationskörperseitige Verdrehschutzelement und das erste gehäuseteilseitige Verdrehschutzelement ist der Isolationskörper in genau einer Orientierung in das erste Gehäuseteil einführbar.

Das zweite Gehäuseteil weist ein zweites gehäuseteilseitiges Verdrehschutzelement, insbesondere einen Vorsprung oder eine Aussparung, auf, wobei im zusammengesetzten Zustand des Steckverbinders das zweite gehäuseteilseitige Verdrehschutzelement und das erstes gehäuseteilseitige Verdrehschutzelement derart ineinander eingreifen, dass das erste Gehäuseteil in Umfangsrichtung des zweiten Gehäuseteils formschlüssig in dem zweiten Gehäuseteil angeordnet ist. Mit anderen Worten, das zweite Gehäuseteil und das erste Gehäuseteil sind in dem zusammengesetzten Zustand des Steckverbinders in Umfangsrichtung des ersten Gehäuseteils relativ zueinander nicht beweglich.

Vorteilhafterweise kann durch das Ineinandergreifen des zweiten gehäuseteilseitigen Verdrehschutzelements und des ersten gehäuseteilseitigen Verdrehschutzelements ein Drehmoment, welches auf den Isolationskörper und/oder das erste Gehäuseteil und/oder das zweite Gehäuseteil wirkt, auf die jeweils anderen Elemente (den Isolationskörper, das erste Gehäuseteil, bzw. das zweite Gehäuseteil) übertragen werden, wodurch sich die Krafteinwirkung auf den Isolationskörper, das erste Gehäuseteil und zweite Gehäuseteil verteilt. Insbesondere kann das zweite gehäuseteilseitige Verdrehschutzelement auf einer innenliegenden Seite des zweiten Gehäuseteils, welche dem ersten Gehäuseteil zugewandt ist, angeordnet sein.

Vorzugsweise kann das erste gehäuseteilseitige Verdrehschutzelement mit dem isolationskörperseitigen Verdrehschutzelement und gleichzeitig mit dem zweiten gehäuseteilseitigen Verdrehschutzelement in Eingriff gelangen. Beispielsweise kann das erste gehäuseteilseitige Verdrehschutzelement als Aussparung vorgesehen sein, in die das als Vorsprung ausgebildete isolationskörperseitige Verdrehschutzelement und das als Vorsprung ausgebildete zweite gehäuseteilseitige Verdrehschutzelement gemeinsam eingreifen. Vorteilhafterweise ist es somit ausreichend, dass das erste Gehäuseteil lediglich ein einziges erstes gehäuseteilseitiges Verdrehschutzelement aufweisen muss.

Alternativ zu einem als Aussparung ausgebildeten ersten gehäuseteilseitigen Verdrehschutzelement kann das erste gehäuseteilseitige Verdrehschutzelement auf einer außenliegenden Seite des ersten Gehäuseteils, welche dem zweiten Gehäuseteil zugewandt ist, und auf einer innenliegenden Seite des ersten Gehäuseteils, welche dem Isolationskörper zugewandt ist, angeordnet sein. Beispielsweise kann das erste gehäuseteilseitige Verdrehschutzelement einen Vorsprung auf der außenliegenden Seite des ersten Gehäuseteils und einen Vorsprung auf der innenliegenden Seite des ersten Gehäuseteils aufweisen, welche in Bezug auf die Wand des ersten Gehäuseteils gegenüberliegend angeordnet sind. Ferner kann der auf der innenliegenden Seite des ersten Gehäuseteils angeordneten Vorsprung in das als Aussparung ausgebildete isolationskörperseitige Verdrehschutzelement und der auf der außenliegenden Seite des ersten Gehäuseteils angeordnete Vorsprung in das als Aussparung ausgebildete zweite gehäuseteilseitige Verdrehschutzelement eingreifen.

Vorzugsweise ist das zweite Gehäuseteil relativ zu dem ersten Gehäuseteil entlang der Einsteckrichtung bewegbar, wobei der Weg bzw. Bereich, um den das zweite Gehäuseteil gegenüber dem ersten Gehäuseteil bewegbar ist, begrenzt ist. Mit anderen Worten, die Bewegung des zweiten Gehäuseteils relativ zu dem ersten Gehäuseteils in Richtung der Einsteckrichtung und entgegen der Einsteckrichtung ist begrenzt.

Vorzugsweise kann das erste Gehäuseteil ein rückstellfähig gelagertes Sicherungselement aufweisen, welches dazu ausgelegt ist, formschlüssig in die Steckverbinderaufnahme einzugreifen, und wobei vorzugweise ein Bewegen des zweiten Gehäuseteils relativ zu dem ersten Gehäuseteil entlang der Einsteckrichtung, insbesondere entgegen der Einsteckrichtung, ein Eingreifen des Sicherungselements in die Steckverbinderaufnahme löst.

Vorteilhafterweise kann somit durch Bewegen des zweiten Gehäuseteils entgegen der Einsteckrichtung, der Steckverbinder von der komplementären Steckverbinderaufnahme gelöst werden. Das zweite Gehäuseteil kann auch als Bedienteil angesehen werden, welches ein Nutzer aktiv entgegen der Einsteckrichtung bewegt, um den Steckverbinder von der Steckverbinderaufnahme zu lösen. Insbesondere kann das zweite Gehäuseteil an dem Steckverbinder außenliegend angeordnet sein, sodass es für den Nutzer bedienbar ist bzw. von dem Nutzer berührbar ist.

Des Weiteren kann das zweite Gehäuseteil eine Durchtrittsöffnung aufweisen, durch welche das Sicherungselement des ersten Gehäuseteils von innen nach außen hindurchtreten kann. Ferner kann durch Bewegen des ersten Gehäuseteils entgegen der Einsteckrichtung das Sicherungselement in Richtung der Längsachse des ersten Gehäuseteils verlagert werden, sodass das ein Eingreifen des Sicherungselements in die Steckverbinderaufnahme lösbar ist. Ferner kann die rückstellfähige Lagerung des Sicherungselements das Sicherungselement radial nach außen bewegen, also von der Längsachse des ersten Gehäuseteils weg. Des Weiteren kann das Sicherungselement im zusammengesetzten Zustand des Steckverbinders, die Bewegung des zweiten Gehäuseelements relativ zu dem ersten Gehäuseelement in Einsteckrichtung begrenzen. Insbesondere sind die Durchtrittsöffnung und das Sicherungselement derart angeordnet, dass die Durchtrittsöffnung beim Bewegen des zweiten Gehäuseelements in Richtung der Einsteckrichtung an dem Sicherungselement anschlägt.

Des Weiteren kann das als Hohlkörper ausgebildete erste Gehäuseteil ein Federelemente aufweisen, welches in der Gehäusewand bzw. in der Wand des ersten Gehäuseteils angeordnet ist. Das Federelement kann insbesondere integral mit dem ersten Gehäuseteil ausgebildet sein und durch eine das Federelemente zumindest abschnittsweise umlaufende Aussparung, welche in der Gehäusewand vorgesehen ist, gebildet werden. Die Längsrichtung des Federelements kann sich dabei im Wesentlichen parallel zur Einsteckrichtung erstrecken, wobei ein in Einsteckrichtung liegendes Ende des Federelements nicht mit dem ersten Gehäuseteil verbunden ist und ein entgegen der Einsteckrichtung liegendes Ende des Federelements mit dem ersten Gehäuseteil verbunden ist. Ferner kann das in Einsteckrichtung liegende Ende des Federelements auf der Außenseite, welche dem zweiten Gehäuseteil zugewandt ist, das Sicherungselement, beispielsweise in der Form einer Nase bzw. eines Vorsprungs, aufweisen.

Es versteht sich, dass das erste Gehäuseteil auch mehr als ein Sicherungselement aufweisen kann, und dass das zweite Gehäuseteil entsprechend mehrere Durchtrittsöffnungen aufweisen kann.

Vorzugsweise kann der Steckverbinder ein Verbindungsgehäuseteil zum Verbinden des ersten Steckverbinderabschnitts und des zweiten Steckverbinderabschnitts aufweisen. Insbesondere verbindet das Verbindungsgehäuseteil den ersten Steckverbinderabschnitt mit dem zweiten Steckverbinderabschnitt. Ferner bilden der erste Steckverbinderabschnitt, das Verbindungsgehäuseteil und der zweite Steckverbinderabschnitt ein Gehäuse, in dem das Kabel bis zum Isolationskörper geführt ist. Ferner kann das Verbindungsgehäuseteil dazu ausgelegt sein, eine Abwinkelung des ersten Steckverbinderabschnitts gegenüber dem zweiten Steckverbinderabschnitt vorzugeben bzw. zu definieren. Mit anderen Worten, das Verbindungsgehäuseteil kann den Winkel bestimmen, mit dem der zweite Steckverbinderabschnitt gegenüber dem ersten Steckverbinderabschnitt abgewinkelt ist. Des Weiteren kann das Verbindungsgehäuseteil einstückig und/oder massiv ausgebildet sein.

Vorzugsweise kann das Verbindungsgehäuseteil einen ersten Verbindungsabschnitt aufweisen, der kraftschlüssig mit dem ersten Steckverbinderabschnitt verbindbar ist. Vorteilhafterweise ist somit der erste Steckverbinderabschnitt einfach mit dem Verbindungsgehäuseteil verbindbar und das Verbindungsgehäuseteil und der erste Steckverbinderabschnitt sind voneinander zerstörungsfrei lösbar.

Vorzugsweise kann das Verbindungsgehäuseteil einen zweiten Verbindungsabschnitt, der formschlüssig, insbesondere entlang der Kabelführungsrichtung, mit dem zweiten Steckverbinderabschnitt verbindbar ist, aufweisen. Vorteilhafterweise ist der zweite Steckverbinderabschnitt somit einfach mit dem Verbindungsgehäuseteil verbindbar. Insbesondere können das Verbindungsgehäuseteil und der zweite Steckverbinderabschnitt ineinander verschiebbar sein, um formschlüssig miteinander verbunden zu werden. Ferner können das Verbindungsgehäuseteil und der zweite Steckverbinderabschnitt zerstörungsfrei voneinander lösbar sein.

Ferner kann vorgesehen sein, dass zum Zusammensetzen des Steckverbinders zuerst der zweite Steckverbinderabschnitt mit dem Verbindungsgehäuseteil verbunden wird und anschließend der erste Steckverbinderabschnitt mit dem Verbindungsgehäuseteil verbunden wird. Insbesondere kann vorgesehen sein, dass zuerst das Verbindungsgehäuseteil in Einsteckrichtung auf den zweiten Steckverbinderabschnitt aufgeschoben wird und anschließend der erste Steckverbinderabschnitt kraftschlüssig mit dem Verbindungsgehäuseteil verbunden wird. Gleichzeitig verhindert das kraftschlüssige Verbinden des ersten Steckverbinderabschnitts mit dem Verbindungsgehäuseteil, dass der zweite Steckverbinderabschnitt von dem Verbindungsgehäuseteil gelöst werden kann. Insbesondere ist im zusammengesetzten Zustand des Steckverbinders der erste Steckverbinderabschnitt derart an dem Verbindungsgehäuseteil angeordnet, dass der zweite Steckverbinderabschnitt nicht von dem Verbindungsgehäuseteil lösbar ist. Mit anderen Worten der erste Steckverbinderabschnitt sichert den zweiten Steckverbinderabschnitt an dem Verbindungsgehäuseteil.

Vorzugsweise kann der erste Steckverbinderabschnitt ein zumindest abschnittsweise zwischen dem ersten Gehäuseteil und dem zweiten Gehäuseteil angeordnetes und drehbar gelagertes Verbindungsmittel aufweisen, welches kraftschlüssig mit dem ersten Verbindungsabschnitt verbindbar ist. Das Verbindungsmittel kann vorzugsweise als Hohlkörper, beispielsweise als Mutter ausgebildet sein, welche mit dem bevorzugt als Gewinde ausgebildeten ersten Verbindungsabschnitt verschraubbar ist. Die Drehachse des Verbindungsmittels kann dabei mit der Längsachse des ersten Gehäuseteils bzw. des zweiten Gehäuseteils zusammenfallen. Ferner kann das Verbindungsmittel im zusammengesetzten Zustand des Steckverbinders derart zwischen dem ersten Gehäuseteil und dem zweiten Gehäuseteil angeordnet sein, dass das Verbindungsmittel entgegen der Einsteckrichtung nicht von dem ersten Steckverbinderabschnitt gelöst werden kann. Insbesondere kann das Verbindungsmittel einen Anschlag aufweisen, der an einen komplementären Anschlag des ersten Gehäuseteils anschlagen kann, wenn das Verbindungsmittel relativ zu dem ersten Gehäuseteil entgegen der Einsteckrichtung bewegt wird.

Ferner kann vorgesehen sein, dass das erste Gehäuseteil zum Zusammensetzen des Steckverbinders in Einsteckrichtung in das Verbindungsmittel eingesteckt bzw. eingeführt wird bzw. dass das Verbindungsmittel entgegen der Einsteckrichtung auf das erste Gehäuseteil geschoben wird. Das erste Gehäuseteil kann somit abschnittsweise in dem Verbindungsmittel angeordnet sein.

Vorzugsweise kann das Verbindungsgehäuseteil ein verbindungsgehäuseteilseitiges Ausrichtungselement aufweisen, welches sich ausgehend von dem ersten Verbindungsabschnitt in Einsteckrichtung erstreckt, und welches dazu ausgelegt ist, mit einem komplementären gehäuseteilseitigen Ausrichtungselement des ersten Gehäuseteils in Eingriff zu gelangen, um die Lage des ersten Steckverbinderabschnitts in Bezug auf das Verbindungsgehäuseteil auszurichten.

Vorteilhafterweise erlaubt das vorsehen des verbindungsgehäuseteilseitigen Ausrichtungselements und des komplementären gehäuseteilseitigen Ausrichtungselement, dass das erste Gehäuseteil an dem Verbindungsgehäuseteil ausgerichtet werden kann, sodass das erste Gehäuseteil in einer vorbestimmten Orientierung an dem Verbindungsgehäuseteil angeordnet werden kann. Die Ausrichtungselemente können als Vorsprünge ausgebildet sein, deren Anordnung die Orientierung des ersten Gehäuseteils in Bezug auf das Verbindungsgehäuseteil bestimmt. Ferner sind die Ausrichtungselemente derartig angeordnet, dass ein Drehen des ersten Gehäuseteils relativ zu dem Verbindungsgehäuseteil um die Längsachse des ersten Gehäuseteils unterbunden wird.

Vorzugsweise kann der zweite Verbindungsabschnitt des Verbindungsgehäuseteils zwei sich gegenüberliegende verbindungsgehäuseteilseitige Führungselemente aufweisen und der zweite Steckverbinderabschnitt jeweils zu den verbindungsgehäuseteilseitigen Führungselementen komplementäre steckverbinderabschnittsseitige Führungselemente aufweisen. Ferner können zum Verbinden des Verbindungsgehäuseteils mit dem zweiten Steckverbinderabschnitt, die verbindungsgehäuseteilseitigen Führungselemente und die steckverbinderabschnittsseitigen Führungselemente ineinandergreifen und im Wesentlichen entlang der Einsteckrichtung relativ zueinander bewegt werden.

Vorzugsweise kann durch das Ineinandergreifen der steckverbinderabschnittsseitigen Führungselemente und der verbindungsgehäuseteilseitigen Führungselemente das Verbindungsgehäuseteil formschlüssig mit dem zweiten Steckverbinderabschnitt verbunden werden. Ferner ist das Verbindungsgehäuseteil derart ausgebildet, dass ein Bewegen des zweiten Steckverbinderabschnitts relativ zu dem Verbindungsgehäuseteil entgegen der Einsteckrichtung begrenzt ist.

Bevorzugt kann die Längsrichtung der steckverbinderabschnittsseitigen Führungselemente und der verbindungsgehäuseteilseitigen Führungselemente im Wesentlichen parallel zur Einsteckrichtung verlaufen. Ferner können die steckverbinderabschnittsseitigen Führungselemente in Bezug auf ein in dem zweiten Steckverbinderabschnitt angeordnetes Kabel gegenüberliegend angeordnet sein. Ferner können die steckverbinderabschnittsseitigen Führungselemente und die verbindungsgehäuseteilseitigen Führungselemente derart ausgebildet sein, dass eine Relativbewegung des zweiten Steckverbinderabschnitts gegenüber dem Verbindungsgehäuseteil entlang der Kabelführungsrichtung verhindert wird.

Vorzugsweise kann der zweite Steckverbinderabschnitt ferner aufweisen:
- ein Kabelsicherungselement, welches das Kabel entlang der Kabelführungsrichtung zumindest abschnittsweise umgibt,
- ein drittes Gehäuseteil, und
- ein viertes Gehäuseteil, welches mit dem dritten Gehäuseteil kraftschlüssig verbindbar ist, wobei das Kabelsicherungselement zumindest abschnittsweise in dem dritten Gehäuseteil und/oder dem vierten Gehäuseteil angeordnet ist.

Vorteilhafterweise kann somit das Kabel beim Assemblieren des Steckverbinders einfach in dem zweiten Steckverbinderabschnitt angeordnet und gesichert werden. Vorzugsweise kann das dritte Gehäuseteil die steckverbinderabschnittsseitigen Führungselemente aufweisen.

Vorzugsweise sind das Kabelsicherungselement, das dritte Gehäuseteil und/oder das vierte Gehäuseteil als im Wesentlichen längliche Hohlkörper, bevorzugt als im Wesentlichen hohlzylindrische Körper, ausgebildet, wobei deren Längsachse im Wesentlichen parallel zur Kabelführungsrichtung verläuft. Zum Assemblieren des Steckverbinders kann vorgesehen sein, dass das Kabel mit einem Kabelende in Kabelführungsrichtung zuerst durch das vierte Gehäuseteil, dann durch das Kabelsicherungselement und anschließend durch das dritte Gehäuseteil hindurchgeführt wird. Durch Verbinden des vierten Gehäuseteils und des Dritten Gehäuseteils wird das Kabel mittels des Kabelsicherungselements in dem zweiten Steckverbinderabschnitt gesichert. Unter gesichert wird verstanden, dass die Position des Kabels in Bezug auf den zweiten Steckverbinderabschnitt festgelegt wird.

Vorzugsweise kann das Kabelsicherungselement verformbar ausgebildet sein, wobei durch kraftschlüssiges Verbinden des vierten Gehäuseteils mit dem dritten Gehäuseteil, das Kabelsicherungselement derart verformbar ist, dass das Kabel in dem zweiten Steckverbinderabschnitt gesichert ist. Ferner kann durch Lösen der zwischen dem dritten und vierten Gehäuseteil bestehenden kraftschlüssigen Verbindung, das Kabelsicherungselement entspannt werden, so dass das Kabel freigegeben wird.

Insbesondere kann das Kabelsicherungselement als Klemmbuchse ausgebildet sein, welche das Kabel zumindest abschnittsweise entlang der Kabelführungsrichtung umgibt. Ferner kann das Kabelsicherungselement einen nach außen gerichteten Vorsprung aufweisen, welcher in das dritte Gehäuseteil eingreifen kann, um eine Drehbewegung des Kabelsicherungselements relative zu dem dritten Gehäuseteil um die Längsachse des Kabelsicherungselements zu verhindern.

Vorzugsweise weist das dritte Gehäuseteil die steckverbinderabschnittsseitigen Führungselemente auf, die an einem in Kabelführungsrichtung liegenden Ende des dritten Gehäuseteils angeordnet sind.

Ferner kann vorgesehen sein, dass das dritte Gehäuseteil, das Kabelsicherungselement und das vierte Gehäuseteil zerstörungsfrei voneinander lösbar sind. Ebenso kann vorgesehen sein, dass der erste Steckverbinderabschnitt und der zweite Steckverbinderabschnitt zerstörungsfrei von dem Verbindungsgehäuseteil lösbar sind.

Bevorzugt bilden die Einsteckrichtung und die Kabelführungsrichtung im Wesentlichen einen Winkel von 80° bis 145°, bevorzugt von 80° bis 120°, und besonders bevorzugt von circa 90° zueinander. Mit anderen Worten, der zweite Steckverbinderabschnitt ist gegenüber dem ersten Steckverbinderabschnitt im Wesentlichen um einen Winkel von 80° bis 145°, bevorzugt von 80° bis 120°, und besonders bevorzugt von circa 90° abgewinkelt. Insbesondere sind die Längsachsen des ersten Steckverbinderabschnitts und des zweiten Steckverbinderabschnitts derart angeordnet, dass sich diese im Verbindungsgehäuseteil schneiden und einen Winkel von 80° bis 145°, bevorzugt von 80° bis 120°, und besonders bevorzugt von circa 90° einschließen.

Vorzugsweise kann der Steckverbinder ein Distanzelement aufweisen, welches den Isolationskörper von dem Verbindungsgehäuseteil in Richtung der Einsteckrichtung beabstandet.

Das Distanzelement kann insbesondere den Isolationskörper abschnittsweise entlang der Einsteckrichtung umschließen. Vorzugsweise ist ein Abschnitt des Isolationskörpers entlang der Einsteckrichtung nicht von dem Distanzelement umfasst. Insbesondere ist das isolationskörperseitige Verdrehschutzelement nicht durch das Distanzelement verdeckt. Ferner kann das Distanzelement zumindest abschnittsweise in das Verbindungsgehäuseteil und insbesondere in den ersten Verbindungsabschnitt angeordnet sein. Das Distanzelement kann vorzugsweise durch zwei symmetrisch, bevorzugt spiegelsymmetrisch, ausgebildete Halbschalenelemente gebildet werden, welche zusammengesetzt einen länglichen Hohlkörper, bevorzugt ein im Wesentlichen hohlzylindrischen Körper, ergeben, dessen Längsachse im Wesentlichen parallel zur Einsteckrichtung verläuft und mit der Längsachse des Isolationskörpers zusammenfällt.

Ferner kann vorgesehen sein, dass der Isolationskörper an einem in Einsteckrichtung liegenden Ende des Distanzelements derart positionsunveränderlich angeordnet ist, dass die Position des Isolationskörpers relativ zu dem Distanzelement entlang der Einsteckrichtung unveränderlich ist. Insbesondere kann der Isolationskörper ein isolationskörperseitiges Positionierungselement aufweisen, welches mit einem komplementären distanzelementseitigen Positionierungselement des Distanzelements in Eingriff gelangen kann, sodass der Isolationskörper und das Distanzelement formschlüssig entlang der Einsteckrichtung zueinander angeordnet sind.

Ferner kann vorgesehen sein, dass das Distanzelement im zusammengesetzten Zustand des Steckverbinders zumindest abschnittsweise entlang der Einsteckrichtung in dem ersten Gehäuseteil angeordnet ist.

Vorzugsweise ist der erste Steckverbinderabschnitt dazu ausgelegt, in Umfangsrichtung des ersten Steckverbinderabschnitts formschlüssig in der komplementären Steckverbinderaufnahme angeordnet zu werden. Vorteilhafterweise kann somit ein auf den Steckverbinder einwirkendes Drehmoment, insbesondere ein Drehmoment, welches auf des Isolationskörper, das erste Gehäuseteil und/oder das zweite Gehäuseteil wirkt, auf die Steckverbinderaufnahme übertragen werden. Vorzugsweise ist das zweite Gehäuseteil dazu ausgelegt, in Umfangsrichtung des ersten Steckverbinderabschnitts bzw. in Umfangsrichtung des zweiten Gehäuseteils formschlüssig in der komplementären Steckverbinderaufnahme angeordnet zu werden. Dabei kann vorgesehen sein, dass die Umfangsrichtung des ersten Steckverbinderabschnitts in einer Ebene verlauft, die im Wesentlichen senkrecht zur Einsteckrichtung ausgerichtet ist. Ferner kann die Umfangsrichtung des ersten Steckverbinderabschnitts um die Längsrichtung des ersten Steckverbinderabschnitts herum verlaufen. Insbesondere kann das zweite Gehäuseteil eine Orientierungshilfe aufweisen, welche mit einer komplementären Orientierungshilfe der Steckverbinderaufnahme in Eingriff gelangt, wenn der Steckverbinder in die Steckverbinderaufnahme eingesteckt wird und/oder eingesteckt ist. Dabei ist die Orientierungshilfe derart ausgebildet, ein Bewegen des ersten Gehäuseteils relativ zu der Steckverbinderaufnahme entlang der Umfangsrichtung zu verhindern bzw. zu blockieren.

Des Weiteren kann vorgesehen sein, dass das erste Gehäuseteil, das zweite Gehäuseteil, der Isolationskörper, das Verbindungsmittel, und das Distanzelement zerstörungsfrei voneinander lösbar sind.

Ein weiterer Aspekt betrifft ein Verfahren zum Assemblieren eines gewinkelten Steckverbinders nach Anspruch 14.

Vorteilhafterweise kann der Steckverbinder mit dem vorgeschlagenen Verfahren einfach assembliert bzw. zusammengesetzt werden.

Ferner kann der Steckverbinder gemäß dem vorherigen Aspekt fortgebildet sein.

Des Weiteren kann Schritt (b) des Verfahrens vorsehen, dass das Kabel in Kabelführungsrichtung zuerst durch das vierte Gehäuseteil, dann durch das Kabelsicherungselement und dann durch das dritte Gehäuseteil geführt wird, wobei bevorzugt eine Schirmung des Kabels zwischen dem Kabelsicherungselement und dem dritten Gehäuseteil angeordnet wird.

Ferner kann Schritt (c) des Verfahrens vorsehen, dass Adern bzw. Litzen des Kabels mit den entsprechenden steckverbinderseitigen elektrischen Kontaktierungsmitteln verbunden werden, beispielsweise durch Anlöten. Ferner kann das Verfahren vorsehen, dass vor dem Schritt (d) das Distanzelement an dem Isolationskörper und an dem dritten Gehäuseteil angeordnet wird. Anschließend wird das Verbindungsgehäuseteil formschlüssig mit dem zweiten Steckverbinderabschnitt bzw. dem dritten Gehäuseteil verbunden, wodurch das Distanzelement zumindest abschnittsweise in dem Verbindungsgehäuseteil angeordnet wird.

Für die Schritte (d) und (e) des Verfahrens kann insbesondere vorgesehen sein, dass zuerst das erste Gehäuseteil in Einsteckrichtung durch das Verbindungsmittel hindurchgeführt wird und anschließend das zweite Gehäuseteil entgegen der Einsteckrichtung auf das erste Gehäuseteil aufgeschoben wird, sodass das Verbindungsmittel zwischen dem ersten Gehäuseteil und dem zweiten Gehäuseteil drehbar gelagert ist. Anschließend kann das erste Gehäuseteil entgegen der Einsteckrichtung auf den Isolationskörper aufgeschoben werden und mittels dem verbindungsgehäuseteilseitigen Ausrichtungselement ausgerichtet werden.

Anschließend kann das Verbindungsmittel kraftschlüssig mit dem ersten Verbindungsabschnitt des Verbindungsgehäuseteils verbunden werden, sodass der zweite Steckverbinderabschnitt an dem Verbindungsgehäuseteil gesichert ist. Ferner kann das dritte Gehäuseteil kraftschlüssig mit dem vierten Gehäuseteil verbunden werden.

Die Verfahrensschritte können in der oben genannten Reihenfolge durchgeführt werden. Einzelne Verfahrensschritte können jedoch auch in einer anderen Reihenfolge durchgeführt werden.

Die Erfindung wird nachfolgend anhand von in Figuren gezeigten Ausführungsbeispielen näher beschrieben. Ähnliche Merkmale der Ausführungsbeispiele sind mit gleichen Bezugszeichen gekennzeichnet. Es zeigen:
- Figure 1: einen gewinkelten Steckverbinder in einer perspektivischen Ansicht;
- Figur 2: eine Explosionsdarstellung des Steckverbinders in einer perspektivischen Ansicht;
- Figur 3: einen Querschnitt durch den Steckverbinder;
- Figur 4: einen weiteren Querschnitt durch den Steckverbinder;
- Figur 5: einen weiteren Querschnitt durch den Steckverbinder

**Figur 1** zeigt in einer perspektivischen Ansicht einen gewinkelten Steckverbinder 10, welcher bevorzugt als gewinkelter Push-Pull-Steckverbinder ausgebildet ist. Der Steckverbinder 10 ist dazu ausgebildet, ein Kabel 12 aufzunehmen und mit einer komplementären Steckverbinderaufnahme (nicht gezeigt) verbunden zu werden. Ferner ist der Steckverbinder 10 im Wesentlichen L-förmig ausgebildet und weist einen im Wesentlichen geradlinigen ersten Steckverbinderabschnitt 14 und einen im Wesentlichen geradlinigen zweiten Steckverbinderabschnitt 16 auf.

Des Weiteren ist der erste Steckverbinderabschnitt 14 dazu ausgelegt, in Richtung einer Einsteckrichtung E mit der komplementären Steckverbinderaufnahme (nicht gezeigt) verbunden zu werden. Insbesondere ein am in Einsteckrichtung E liegendes Ende des ersten Steckverbinderabschnitts 14 weist einen Einsteckabschnitt 15 auf, der mit der komplementären Steckverbinderaufnahme bevorzugt mechanisch verbindbar ist.

Des Weiteren weist der Steckverbinder 10 ein Verbindungsgehäuseteil 18 auf, welches den ersten Steckverbinderabschnitt 14 mit dem zweiten Steckverbinderabschnitt 16 verbindet.

Über den zweiten Steckverbinderabschnitt 16 kann das Kabel 12 in Richtung der Kabelführungsrichtung K in den Steckverbinder 10 eingeführt werden. Innerhalb des zweiten Steckverbinderabschnitts 16 wird das Kabel 12 durch den zweiten Steckverbinderabschnitt 16 entlang der Kabelführungsrichtung K geführt. Mit anderen Worten, innerhalb des zweiten Steckverbinderabschnitts 16 ist die Längsrichtung des Kabels 12 im Wesentlichen parallel zur Kabelführungsrichtung K. Der erste Steckverbinderabschnitt 14 und der zweite Steckverbinderabschnitt 16 sind zueinander abgewinkelt ausgebildet, sodass die Kabelführungsrichtung K und die Einsteckrichtung E in unterschiedliche Richtungen verlaufen. Ferner weisen der erste Steckverbinderabschnitt 14 eine Längsachse L1 und der zweite Steckverbinderabschnitt 16 eine Längsachse L2 auf, welche sich in dem Verbindungsgehäuseteil 18 schneiden. Die Längsachsen L1 und L2 schließen einen Winkel α ein, der die Abwinkelung des zweiten Steckverbinderabschnitts 16 gegenüber dem ersten Steckverbinderabschnitt 14 bestimmt. In der gezeigten Ausführungsform beträgt der Winkel α im Wesentlichen 90°. Allerdings sind auch andere Winkel α von der Erfindung miterfasst, insbesondere Winkel α in einem Bereich von 80° bis 145° und bevorzugt von 80° bis 120°.

**Figur 2** zeigt eine Explosionsdarstellung des in Figur 1 gezeigten Steckverbinders 10. Dabei zeigt Figur 2, dass der erste Steckverbinderabschnitt 14 ein erstes Gehäuseteil 20, ein zweites Gehäuseteil 22, einen Isolationskörper 24 und ein Verbindungsmittel 26 aufweist. Des Weiteren weist das Verbindungsgehäuseteil 18 einen ersten Verbindungsabschnitt 28 und einen zweiten Verbindungsabschnitt 30 auf.

Mittels des Verbindungsmittels 26 ist der erste Steckverbinderabschnitt 14 kraftschlüssig mit dem Verbindungsgehäuseteil 18 und insbesondere mit dem ersten Verbindungsabschnitt 28 kraftschlüssig verbindbar.

Der zweite Steckverbinderabschnitt 16 weist ein drittes Gehäuseteil 32, ein Kabelsicherungselement 34 und ein viertes Gehäuseteil 36 auf. Das dritte Gehäuseteil 32 und der zweite Verbindungsabschnitt 30 sind dazu ausgebildet, formschlüssige miteinander verbunden zu werden. Ferner bildet der zusammengesetzte Steckverbinder 10, aufweisend den ersten Steckverbinderabschnitt 14, den zweiten Steckverbinderabschnitt 16 und das Verbindungsgehäuseteil 18 ein Gehäuse, in dem das Kabel 12 geführt ist.

Des Weiteren weist der Isolationskörper 24 ein steckverbinderseitiges elektrisches Kontaktierungsmittel 54 auf, beispielsweise ein oder mehrere Pins und/oder Buchsen, welche des Kabel 12 elektrisch mit einem komplementären steckverbinderaufnahmeseitigen elektrischen Kontaktierungsmittel (nicht gezeigt) der komplementären Steckverbinderaufnahme verbinden. Der Isolationskörper 24 kann dabei aus einem dielektrischen Material gefertigt sein, sodass das steckverbinderseitige elektrische Kontaktierungsmittel 54 elektrisch von anderen Elementen des Steckverbinders 10 isoliert ist, insbesondere von anderen steckverbinderseitigen elektrischen Kontaktierungsmitteln 54, die an dem Isolationskörper 24 angeordnet sind.

Ferner sind das erste Gehäuseteil 20, das zweite Gehäuseteil 22, das dritte Gehäuseteil 32, das vierte Gehäuseteil 36 und das Kabelsicherungselement 34 als im Wesentlichen längliche Hohlkörper, bevorzugt als ein im Wesentlichen hohlzylindrische Körper, ausgebildet. Im zusammengesetzten Zustand des Steckverbinders 10 fallen die Längsachse des ersten Gehäuseteils 20, des zweiten Gehäuseteils 22 mit der Längsachse L1 des ersten Steckverbinderabschnitts 14 zusammen. Ferner fallen im zusammengesetzten Zustand des Steckverbinders 10 die Längsachse des dritten Gehäuseteils 32, des Kabelsicherungselements 34 und des vierten Gehäuseteils 36 mit der Längsachse L2 des zweiten Steckverbinderabschnitts 16 zusammen.

Der Isolationskörper 24 kann eine im Wesentlichen zylindrische Form aufweisen, wobei die Zylinderachse des Isolationskörpers 24 im zusammengesetzten Zustand des Steckverbinders 10 mit der Längsachse L1 des ersten Steckverbinderabschnitts 14 zusammenfällt.

Weitere Details des Steckverbinders 10 werden im Folgenden unter Bezugnahme auf die Figuren 3 bis 5 näher erläutert.

Figur 3 zeigt dabei eine Schnittansicht des Steckverbinders 10 entlang der in der Figur 1 gezeigten A-A Linie. Figur 4 zeigt eine Querschnittsansicht des Steckverbinders 10 entlang der in der Figur 1 gezeigten B-B Linie. Figur 5 zeigt eine Querschnittsansicht des Steckverbinders 10 entlang der in der Figur 1 gezeigten C-C Linie.

Wie aus Figur 3 ersichtlich, ist im zusammengesetzten Zustand des Steckverbinders 10 der Isolationskörper 24 zumindest abschnittsweise entlang der Einsteckrichtung E in dem ersten Gehäuseteil 20 angeordnet. Insbesondere ist der Isolationskörper 24 in Umfangsrichtung Ur des ersten Gehäuseteils 20 formschlüssig in dem ersten Gehäuseteil 20 angeordnet. Mit anderen Worten, der Isolationskörper 24 kann relativ zu dem ersten Gehäuseteil 20 in Umfangsrichtung Ur des ersten Gehäuseteils 20 nicht bewegt werden. Die Umfangsrichtung Ur liegt dabei in einer fiktiven Ebene, welche im Wesentlich senkrecht zur Einsteckrichtung E liegt.

Des Weiteren ist das erste Gehäuseteil 14 zumindest abschnittsweise entlang der Einsteckrichtung E innerhalb des zweiten Gehäuseteils 22 angeordnet. Insbesondere ist das erste Gehäuseteil 20 in Umfangsrichtung Ur des ersten Gehäuseteils 20 formschlüssig in dem zweiten Gehäuseteil 22 angeordnet. Mit anderen Worten, das erste Gehäuseteil 20 kann relativ zu dem zweiten Gehäuseteil 22 in Umfangsrichtung Ur des ersten Gehäuseteils 20 nicht bewegt werden. Des Weiteren weist das zweite Gehäuseteil 22 eine Umfangsrichtung Ur auf, welche im Wesentlichen parallel zur Umfangsrichtung Ur des ersten Gehäuseteils 20 verläuft.

Zum formschlüssigen Verbinden des Isolationskörpers 24 mit dem ersten Gehäuseteil 20 weist der Isolationskörper 24 auf seiner Mantelfläche ein isolationskörperseitiges Verdrehschutzelement 38 auf (siehe Figuren 2, 3 und 4). Ferner weist das erste Gehäuseteil 20 ein zu dem isolationskörperseitigen Verdrehschutzelement 38 komplementär ausgebildetes erstes gehäuseteilseitiges Verdrehschutzelement 40 auf, welches auf einer innenliegenden Seite des ersten Gehäuseteils 20, welche dem Isolationskörper 24 zugewandt ist, angeordnet ist. Wie aus den Figuren 2 und 4 ersichtlich, ist das isolationskörperseitige Verdrehschutzelement 38 als Vorsprung ausgebildet, und dass erste gehäuseteilseitige Verdrehschutzelement 40 als Aussparung, die sich durch die Wandung des ersten Gehäuseteils 20 von innen nach außen erstreckt, ausgebildet. Im zusammengesetzten Zustand des Steckverbinders 10 greifen das isolationskörperseitige Verdrehschutzelement 38 und das erste gehäuseteilseitige Verdrehschutzelement 40 ineinander ein, um den Isolationskörper 24 formschlüssig in dem ersten Gehäuseteil 20 anzuordnen.

Des Weiteren weist das zweite Gehäuseteil 22 ein zweites gehäuseteilseitiges Verdrehschutzelement 42 auf, welches komplementär zu dem ersten gehäuseteilseitigen Verdrehschutzelement 40 ausgebildet ist. In einem zusammengesetzten Zustand des Steckverbinders 10 sind das zweite gehäuseteilseitige Verdrehschutzelement 42 und das erste gehäuseteilseitige Verdrehschutzelement 40 dazu ausgebildet, ineinander einzugreifen. Insbesondere kann das zweite gehäuseteilseitige Verdrehschutzelement 42 an einer innenliegenden Seite des zweiten Gehäuseteils 22, welche dem ersten Gehäuseteil 20 zugewandt ist, ausgebildet sein. Bevorzugt ist das zweite gehäuseteilseitige Verdrehschutzelement 42 als Vorsprung ausgebildet, welcher in das erste gehäuseteilseitige Verdrehschutzelement 40 eingreifen kann. Vorteilhafterweise kann mit dieser Anordnung das erste gehäuseteilseitige Verdrehschutzelement 40 zum formschlüssigen Anordnen des Isolationskörpers 24 im ersten Gehäuseteil 20 und zum formschlüssigen Anordnen des ersten Gehäuseteils 20 im zweiten Gehäuseteil 22 genutzt werden.

Ferner gibt das erste gehäuseteilseitige Verdrehschutzelement 40 eine Orientierung um die Längsachse des ersten gehäuseteilseitige Verdrehschutzelements 40 vor, in der der Isolationskörper 24 in das erste Gehäuseteil 20 einführbar ist.

Des Weiteren ist das zweite Gehäuseteil 22 entlang der Einsteckrichtung E relativ zu dem ersten Gehäuseteil 20 bewegbar, wobei der Bewegungsweg bzw. -strecke entlang der Einsteckrichtung E begrenzt ist. Das erste Gehäuseteil 20 weist ferner ein rückstellfähig gelagertes Sicherungselement 44 auf, welches dazu ausgelegt ist, formschlüssig in die Steckverbinderaufnahme einzugreifen. Durch das formschlüssige Eingreifen des Sicherungselements 44 in die Steckverbinderaufnahme wird der Steckverbinder 10 an der Steckverbinderaufnahme gesichert. Ferner führt ein Bewegen des zweiten Gehäuseteils 22 entgegen der Einsteckrichtung E und relativ zu dem ersten Gehäuseteil 20 dazu, dass das Eingreifen des Sicherungselements 44 in die Steckverbinderaufnahme gelöst bzw. aufgehoben wird, sodass der Steckverbinder 10 aus der Steckverbinderaufnahme entnommen werden kann. Das zweite Gehäuseteil 22 ist an dem Steckverbinder 10 außenliegend angeordnet, sodass es durch einen Benutzer betätigt werden kann. Beim Einstecken des Steckverbinders 10 in die Steckverbinderaufnahme wird das zweite Gehäuseteil 22 relativ zu dem ersten Gehäuseteil 20 in Richtung der Einsteckrichtung E bewegt, wodurch das Sicherungselement 44 freigegeben wird, um formschlüssig in die Steckverbinderaufnahme einzugreifen.

Insbesondere weist das zweite Gehäuseteil 44 eine Durchtrittsöffnung 46 auf, durch welche sich das Sicherungselement 44 nach außen erstreckt. Die Durchtrittsöffnung 46 ist im Einsteckabschnitt 15 des ersten Steckverbinderabschnitts 14 ausgebildet. Ferner bildet das Sicherungselement 44 einen Anschlag, an dem das zweite Gehäuseteil 22 mit der Durchtrittsöffnung 46 anschlägt, wenn das zweite Gehäuseteil 22 relativ zu dem ersten Gehäuseteil 20 in Richtung der Einsteckrichtung E bewegt wird. Mit anderen Worten, das Sicherungselement 44 und die Durchtrittsöffnung 46 begrenzen die Bewegungsstrecke des zweiten Gehäuseteils 22 in Richtung der Einsteckrichtung E relativ zu dem ersten Gehäuseteil 20.

Des Weiteren weist das erste Gehäuseteil 20 ein Federelement 48 auf, welches in der Gehäusewand bzw. in der Wand des ersten Gehäuseteils 20 angeordnet bzw. ausgebildet ist. Das Federelement 48 ist insbesondere integral mit dem ersten Gehäuseteil 20 ausgebildet und durch eine das Federelement 48 zumindest abschnittsweise umlaufende Aussparung 50, welche in der Gehäusewand vorgesehen ist, gebildet. Die Längsrichtung des Federelements 48 kann sich dabei im Wesentlichen parallel zur Einsteckrichtung E erstrecken, wobei ein in Einsteckrichtung E liegendes Ende des Federelements 48 nicht mit dem ersten Gehäuseteil 20 verbunden ist und ein entgegen der Einsteckrichtung E liegendes Ende des Federelements 48 mit dem ersten Gehäuseteil 20 verbunden ist. Ferner kann das in Einsteckrichtung E liegende Ende des Federelements 48 auf dessen Außenseite, welche dem zweiten Gehäuseteil 22 zugewandt ist, das Sicherungselement 44, beispielsweise in der Form einer Nase bzw. eines Vorsprungs, aufweisen.

Es versteht sich, dass das erste Gehäuseteil 20 auch mehr als ein Sicherungselement 44 mit entsprechenden Federelementen 48 aufweisen kann, und dass das zweite Gehäuseteil 22 entsprechend mehrere Durchtrittsöffnungen 46 aufweisen kann. In einer bevorzugten Ausführungsform weist das erste Gehäuseteil 20 drei Sicherungselemente 44 auf, welche in Umfangsrichtung Ur gleichmäßig verteilt an dem ersten Gehäuseteil 20 ausgebildet sind. Entsprechend weist das zweite Gehäuseteil 22 drei Durchtrittsöffnungen 46 auf.

Des Weiteren weist das zweite Gehäuseteil 22 im Bereich des Einsteckabschnitts 15 außenliegend eine Orientierungshilfe 52 in Form eines Vorsprungs auf, mit der der Steckverbinder 10 in einer vorgegebenen Orientierung in die Steckverbinderaufnahme einsteckbar ist. Ferner ist das zweite Gehäuseteil 22 mit der komplementären Steckverbinderaufnahme formschlüssig in Umfangsrichtung Ur des zweiten Gehäuseteils 22 verbindbar, vorzugsweise mittels der Orientierungshilfe 52. Vorteilhafterweise kann so sichergestellt werden, dass ein an dem Isolationskörper 24 angeordnetes steckverbinderseitiges elektrisches Kontaktierungsmittel 54 korrekt mit einem komplementären steckverbinderaufnahmeseitigen elektrischen Kontaktierungsmittel (nicht gezeigt) elektrisch verbunden insbesondere kontaktiert werden kann bzw. das mehrere steckverbinderseitige elektrische Kontaktierungsmittel 54 des Isolationskörpers 24 korrekt jeweiligen komplementären steckverbinderaufnahmeseitigen elektrischen Kontaktierungsmitteln zugeordnet werden. Ferner kann ein Drehmoment, welches auf die Elemente des ersten Steckverbinderabschnitts 14, insbesondere auf das erste Gehäuseteil 20, auf das zweite Gehäuseteil 22 und/oder auf den Isolationskörper 24 wirkt, auf die Steckverbinderaufnahme übertragen bzw. abgeleitet werden.

Ferner sind die steckverbinderseitigen elektrischen Kontaktierungsmittel 54 dazu ausgebildet, Adern bzw. Litzen des Kabels 12 mit den entsprechenden steckverbinderaufnahmeseitigen elektrischen Kontaktierungsmittel elektrisch zu verbinden. Die steckverbinderseitigen elektrischen Kontaktierungsmittel 54 können insbesondere als Pins und/oder Buchsen ausgebildet sein. Ferner ist der Isolationskörper 24 aus einem dielektrischen Material gefertigt, um die steckverbinderseitigen elektrischen Kontaktierungsmittel 54 von anderen Elementen des Steckverbinders 10 elektrisch zu isolieren. Ferner sind die steckverbinderseitigen elektrischen Kontaktierungsmittel 54 jeweils elektrisch isoliert voneinander in bzw. an dem Isolationskörper 24 angeordnet.

Wie in Figur 3 dargestellt ist das Verbindungsmittel 26 zumindest abschnittsweise entlang der Einsteckrichtung E zwischen dem ersten Gehäuseteil 20 und dem zweiten Gehäuseteil 22 drehbar gelagert angeordnet. Das Verbindungsmittel 26 kann vorzugsweise als Hohlkörper, vorzugsweise als hohlzylindrischer Körper, beispielsweise als Mutter ausgebildet sein, welche mit den bevorzugt als Gewinde ausgebildeten ersten Verbindungsabschnitt 28 kraftschlüssig verbindbar ist. Die Drehachse des Verbindungsmittel 26 kann dabei mit der Längsachse L1 des ersten Steckverbinderabschnitts 14 zusammenfallen. Ferner kann das Verbindungsmittel 26 derart zwischen dem ersten Gehäuseteil 20 und dem zweiten Gehäuseteil 22 angeordnet sein, dass das Verbindungsmittel 26 entgegen der Einsteckrichtung E nicht von dem ersten Steckverbinderabschnitt 14 gelöst werden kann. Insbesondere kann das Verbindungsmittel 26 auf der Innenseite, welche dem ersten Gehäuseteil 22 zugewandt ist, einen in Umfangsrichtung Ur umlaufenden Anschlag 56 aufweisen, der bei einer Relativbewegung des Verbindungsmittels 26 gegenüber dem ersten Gehäuseteil 20 entgegen der Einsteckrichtung E an einem auf der Außenseite des ersten Gehäuseteils 20, welche dem Verbindungsmittel 26 zugewandt ist, in Umfangsrichtung Ur umlaufenden Anschlag 58 anschlägt.

Zum Zusammensetzen des Steckverbinders kann vorgesehen werden, dass das erste Gehäuseteil 20 in Richtung der Einsteckrichtung E in das Verbindungsmittel 26 eingeführt wird. Ferner kann das zweite Gehäuseteil 22 entgegen der Einsteckrichtung E auf das erste Gehäuseteil 20 aufgeschoben werden, sodass das Sicherungselement 44 durch die Durchtrittsöffnung 46 hindurchragt. Ferner kann die Bewegbarkeit des zweiten Gehäuseteils 22 gegenüber dem ersten Gehäuseteil 20 entgegen der Einsteckrichtung E zumindest durch das Verbindungsmittel 26 begrenzt sein. Ebenso kann das Ineinandergreifen des zweiten gehäuseteilseitigen Verdrehschutzelements 42 in das erste gehäuseteilseitige Verdrehschutzelement 40 die Bewegbarkeit des zweiten Gehäuseteils 22 gegenüber erstem Gehäuseteil 20 entgegen der Einsteckrichtung E begrenzen. Des Weiteren kann das erste Gehäuseteil 20 einen in Umfangsrichtung Ur umlaufenden Absatz 60 aufweisen, an dem sich der Außendurchmesser des ersten Gehäuseteils 20 in Richtung der Einsteckrichtung E sprunghaft verkleinert. Der Absatz 60 kann die Bewegbarkeit des zweiten Gehäuseteils 22 relativ zu dem ersten Gehäuseteil 20 entgegen der Einsteckrichtung E begrenzen, indem das zweite Gehäuseteil 22 bei einer Bewegung des zweiten Gehäuseteils 22 relativ zu dem ersten Gehäuseteil 20 entgegen der Einsteckrichtung E an dem Absatz 60 anschlägt.

Unter Bezugnahme auf die Figuren 2, 3 und 5 mit wird im Folgenden der Aufbau des zweiten Steckverbinderabschnitts 16 beschrieben. Das Kabelsicherungselement 34 kann in Kabelführungsrichtung K zwischen dem dritten Gehäuseteil 32 und dem vierten Gehäuseteil 36 angeordnet sein. Ferner kann das Kabelsicherungselement 34 als Klemmbuchse ausgebildet sein, welche das Kabel 12 entlang der Kabelführungsrichtung K zumindest abschnittsweise umgibt. Das Kabelsicherungselement 34 kann derart zwischen dem dritten Gehäuseteil 32 und dem vierten Gehäuseteil 36 angeordnet sein, dass durch kraftschlüssiges Verbinden des dritten Gehäuseteils 32 mit dem vierten Gehäuseteil 36, das Kabelsicherungselement 34 verformt wird, um die Position des Kabels 12 in dem zweiten Steckverbinderabschnitt 16 zu sichern. Insbesondere kann das vierte Gehäuseteil 36 als Mutter ausgebildet sein, die mit dem dritten Gehäuseteil 32 verschraubbar ist.

Ferner kann das dritte Gehäuseteil 32 formschlüssig mit dem zweiten Verbindungsabschnitt 30 des Verbindungsgehäuseteils 18 verbunden werden. Insbesondere sind das Verbindungsgehäuseteil 18 und das dritte Gehäuseteil 32 derart ausgebildet, dass das Verbindungsgehäuseteil 18 in Richtung der Einsteckrichtung E auf das dritte Gehäuseteil 32 aufschiebbar ist, um das dritte Gehäuseteil 32 in Richtung der Kabelführungsrichtung K formschlüssig mit dem Verbindungsgehäuseteil 18 zu verbinden. Zum formschlüssigen Verbinden des dritten Gehäuseteils 32 mit dem zweiten Verbindungsabschnitt 30 weist der dritte Gehäuseteil 32 an einem in Kabelführungsrichtung K liegenden Ende steckverbinderabschnittsseitige Führungselemente 62 auf, die mit komplementären verbindungsgehäuseteilseitigen Führungselementen 64 des zweiten Verbindungsabschnitts 30 des Verbindungsgehäuseteils 18 in formschlüssigen Eingriff gelangen können. Insbesondere können die steckverbinderabschnittsseitigen Führungselemente 62 aus zwei Führungselementen bestehen, welche in Bezug auf die Längsachse L2 des zweiten Steckverbinderabschnitts 16 sich gegenüberliegend angeordnet sind und deren Längsrichtung im Wesentlichen parallel zur Einsteckrichtung E verläuft.

Das Verbindungsgehäuseteil 18 ist in Richtung der Einsteckrichtung E im Wesentlichen hohlzylindrisch ausgebildet und ist an einem entgegen der Einsteckrichtung E liegenden Ende durch eine Abschlusswand 66 begrenzt. Ferner ist die Mantelfläche des Verbindungsgehäuseteils 18 nicht durchgängig geschlossen und weist eine Ausnehmung 68 auf, die im verbundenen Zustand des Steckverbinders 10 ermöglicht, das Kabel 12 dem Isolationskörper 24 zuzuführen. Ferner sind an der Ausnehmung 68 die verbindungsgehäuseteilseitigen Führungselemente 64 ausgebildet, deren Längsrichtung im Wesentlichen parallel zur Einsteckrichtung E verläuft. Zum Verbinden des Verbindungsgehäuseteils 18 mit dem dritten Gehäuseteil 32 wird das Verbindungsgehäuseteil 18 in Einsteckrichtung E derart auf das dritte Gehäuseteil 32 geschoben, dass die verbindungsgehäuseteilseitigen Führungselemente 64 relativ zu den steckverbinderabschnittsseitigen Führungselementen 62 in Einsteckrichtung E bewegt werden. Ferner schlägt das Verbindungsgehäuseteil 18 an dem dritten Gehäuseteil 32 an, sodass die Bewegbarkeit des Verbindungsgehäuseteils 18 relativ zu dem dritten Gehäuseteil 32 in Einsteckrichtung E begrenzt ist. Des Weiteren kann sich die Ausnehmung 68 in den ersten Verbindungsabschnitt 28 fortsetzen, sodass das Außengewinde des Verbindungsabschnitts 28 umfangsmäßig nicht durchlaufend bzw. nicht kontinuierlich ausgebildet ist.

Des Weiteren weist das Verbindungsgehäuseteil 18 ein verbindungsgehäuseteilseitiges Ausrichtungselement 70 auf, welches sich ausgehend von dem ersten Verbindungsabschnitt 28 in Richtung der Einsteckrichtung E erstreckt. Ferner weist das erste Gehäuseteil 20 ein zu dem verbindungsgehäuseteilseitigen Ausrichtungselement 70 komplementär ausgebildetes gehäuseteilseitiges Ausrichtungselement 72 auf, welches beim Zusammensetzen des Steckverbinders 10 mit dem verbindungsgehäuseteilseitigen Ausrichtungselement 70 in Eingriff gelangt, um eine Orientierung des ersten Gehäuseteils 20 gegenüber dem Verbindungsgehäuseteil 18 um die Längsachse L1 herum festzulegen. Insbesondere kann das verbindungsgehäuseteilseitige Ausrichtungselement 70 aus mindestens einem Vorsprung bestehen, wobei in der in Figur 2 gezeigten Ausführungsform drei Vorsprünge gezeigt sind, und das gehäuseteilseitige Ausrichtungselement 72 aus entsprechenden Ausnehmungen bestehen, die in das verbindungsgehäuseteilseitige Ausrichtungselement 70 eingreifen. Mit anderen Worten, das verbindungsgehäuseteilseitige Ausrichtungselement 70 und das gehäuseteilseitige Ausrichtungselement 72 sind im zusammengesetzten Zustand des Steckverbinders 10 miteinander verzahnt.

Des Weiteren weist der Steckverbinder 10 ein Distanzelement 74 auf (siehe Figuren 2 und 3), welches den Isolationskörper 24 von dem Verbindungsgehäuseteil 18 in Richtung der Einsteckrichtung E beabstandet. Das Distanzelement 74 kann insbesondere den Isolationskörper 24 abschnittsweise entlang der Einsteckrichtung E umschließen. Vorzugsweise ist ein Abschnitt des Isolationskörpers 24 entlang der Einsteckrichtung E nicht von dem Distanzelement 74 umfasst. Ferner ist das isolationskörperseitige Verdrehschutzelement 38 nicht durch das Distanzelement 74 verdeckt. Des Weiteren kann das Distanzelement74 zumindest abschnittsweise in dem Verbindungsgehäuseteil 18 und insbesondere in dem ersten Verbindungsabschnitt 28 angeordnet sein. Das Distanzelement 74 kann vorzugsweise durch zwei symmetrisch, bevorzugt spiegelsymmetrisch, ausgebildete Halbschalenelemente 74a/74b gebildet werden, welche zusammengesetzt einen länglichen Hohlkörper, bevorzugt einen im Wesentlichen hohlzylindrischen Körper, bilden, dessen Längsachse im Wesentlichen parallel zur Einsteckrichtung E verläuft und mit der Längsachse des Isolationskörpers 24 zusammenfällt.

Ferner kann vorgesehen sein, dass der Isolationskörper 24 an einem in Einsteckrichtung E liegenden Ende des Distanzelements 74 derart positionsunveränderlich gegenüber dem Distanzelement 74 angeordnet ist, dass die Position des Isolationskörpers 24 relativ zu dem Distanzelement 74 entlang der Einsteckrichtung E unveränderlich ist. Insbesondere kann der Isolationskörper 24 ein isolationskörperseitiges Positionierungselement 76 aufweisen, welches mit einem komplementären distanzelementseitigen Positionierungselement 78 des Distanzelements 74 in Eingriff gelangen kann, sodass der Isolationskörper 24 und das Distanzelement 74 entlang der Einsteckrichtung E formschlüssig zueinander angeordnet sind. Wie in Figur 2 dargestellt, ist das isolationskörperseitige Positionierungselement 76 als ein auf der Außenseite des Isolationskörpers 24, welche dem Distanzelement 74 zugewandt ist, und in Umfangsrichtung Ur des Isolationskörpers 24 verlaufender Vorsprung ausgebildet. Das distanzelementseitige Positionierungselement 78 ist als eine auf der Innenseite des Distanzelements 74, welche dem Isolationskörper 24 zugewandt ist, in Umfangsrichtung Ur verlaufende Nut ausgebildet. Ferner kann vorgesehen sein, dass das Distanzelement 74 im zusammengesetzten Zustand des Steckverbinders 10 zumindest abschnittsweise entlang der Einsteckrichtung E in dem ersten Gehäuseteil 20 angeordnet ist.

Bezugnehmend auf Figur 2 wird ein Verfahren zum Zusammensetzen bzw. zum Assemblieren des Steckverbinders 10 dargestellt. Zunächst wird ein Kabel 12 durch das vierte Gehäuseteil 36, durch das Kabelsicherungselement 34 und durch das dritte Gehäuseteil 32 in Kabelführungsrichtung K durchgeführt. Eine Schirmung des Kabels 12 wird zwischen dem Kabelsicherungselement 34 und dem dritten Gehäuseteil 36 angeordnet. Ferner werden Adern bzw. Litzen des Kabels 12 mit entsprechenden steckverbinderseitigen elektrischen Kontaktierungsmittel 54 des Isolationskörpers 24 verbunden, beispielsweise durch Anlöten. Anschließend wird das Distanzelement 74 an dem Isolationskörper 24 angeordnet und das Distanzelement 74 mit dem Isolationskörper 24 an einem in Kabelrichtung K liegenden Ende des dritten Gehäuseteils 32 angeordnet. Anschließend wird das Verbindungsgehäuseteil 18 mittels des zweiten Verbindungsabschnitts 30 mit dem dritten Gehäuseteil 32 formschlüssig verbunden, wobei das Distanzelement 74 abschnittsweise entlang der Einsteckrichtung E in dem Verbindungsgehäuseteil 18 angeordnet ist.

Des Weiteren wird das erste Gehäuseteil 20 in Einsteckrichtung E in das Verbindungsmittel 26 eingeführt anschließend wird entgegen der Einsteckrichtung E das zweite Gehäuseteil 22 auf das erste Gehäuseteil 20 aufgeschoben, sodass das das Sicherungselement 44 durch die Durchtrittsöffnung 46 hindurchtritt. Anschließend wird das erste Gehäuseteil 20 entgegen der Einsteckrichtung E auf den Isolationskörper 24 geschoben und das Verbindungsmittel 26 kraftschlüssig mit dem ersten Verbindungsabschnitt 28 verbunden. Ferner kann vorgesehen sein, das erste Gehäuseteil 20 mittels dem gehäuseteilseitigen Ausrichtungselement 72 und dem verbindungsgehäuseteilseitigen Ausrichtungselement 70 bezüglich des Verbindungsgehäuseteils 18 auszurichten. Ferner kann der vierte Gehäuseteil 36 mit dem dritten Gehäuseteil 32 kraftschlüssig verbunden werden, sodass das Kabelsicherungselement 34 verformt wird, um die Position des Kabels 12 in dem zweiten Steckverbinderabschnitt 16 festzulegen bzw. das Kabel 12 in dem Steckverbinder 17 zu sichern.

### Bezugszeichenliste

- 10: Steckverbinder
- 12: Kabel
- 14: erster Steckverbinderabschnitt
- 15: Einsteckabschnitt
- 16: zweiter Steckverbinderabschnitt
- 18: Verbindungsgehäuseteil
- 20: ersten Gehäuseteil
- 22: zweites Gehäuseteil
- 24: Isolationskörper
- 26: Verbindungsmittel
- 28: erster Verbindungsabschnitt des Verbindungsgehäuseteils
- 30: zweiter Verbindungsabschnitt des Verbindungsgehäuseteils
- 32: drittes Gehäuseteil
- 34: Kabelsicherungselement
- 36: viertes Gehäuseteil
- 38: isolationskörperseitiges Verdrehschutzelement
- 40: erstes gehäuseteilseitiges Verdrehschutzelement
- 42: zweites gehäuseteilseitiges Verdrehschutzelement
- 44: Sicherungselement
- 46: Durchtrittsöffnung
- 48: Federelement
- 50: Aussparung für Federelement
- 52: Orientierungshilfe
- 54: steckverbinderseitiges elektrisches Kontaktierungsmittel
- 56: Anschlag Verbindungsmittel
- 58: Anschlag erstes Gehäuseteil
- 60: Absatz
- 62: steckverbinderabschnittsseitige Führungselemente
- 64: verbindungsgehäuseteilseitige Führungselemente
- 66: Abschlusswand
- 68: Ausnehmung
- 70: verbindungsgehäuseteilseitiges Ausrichtungselement
- 72: gehäuseteilseitiges Ausrichtungselement
- 74: Distanzelement
- 74a/74b: Halbschalenelemente
- 76: isolationskörperseitiges Positionierungselement
- 78: distanzelementseitiges Positionierungselement
- E: Einsteckrichtung
- K: Kabelführungsrichtung
- L1: Längsachse erster Steckverbinderabschnitt
- L2: Längsachse zweiter Steckverbinderabschnitt
- α: Winkel zwischen ersten Steckverbinderabschnitt und zweiten Steckverbinderabschnitt
- Ur: Umfangsrichtung erstes Gehäuseteil, zweites Gehäuseteil, erster Steckverbinderabschnitt

## Patentansprüche

1. Gewinkelter Steckverbinder (10), insbesondere ein gewinkelter Push-Pull-Steckverbinder, aufweisend:
- einen ersten Steckverbinderabschnitt (14) zum Einstecken des Steckverbinders (10) in Richtung einer Einsteckrichtung (E) in eine komplementäre Steckverbinderaufnahme;
- einen mit dem ersten Steckverbinderabschnitt (14) verbindbaren zweiten Steckverbinderabschnitt (16) zum Einführen eines Kabels (12) in den Steckverbinder (10),
wobei der zweite Steckverbinderabschnitt (16) dazu ausgebildet ist, das Kabel (12) zumindest abschnittsweise entlang einer Kabelführungsrichtung (K) zu führen und wobei die Kabelführungsrichtung (K) unterschiedlich zur Einsteckrichtung (E) ist, und
wobei der erste Steckverbinderabschnitt (14) aufweist:
- einen Isolationskörper (24) aufweisend ein steckverbinderseitiges elektrisches Kontaktierungsmittel (54) zum elektrischen Verbinden des Kabels (12) mit einem komplementären steckverbinderaufnahmeseitigen elektrischen Kontaktierungsmittel;
- ein erstes Gehäuseteil (20), welches zumindest abschnittsweise den Isolationskörper (24) entlang der Einsteckrichtung (E) umgibt und wobei der Isolationskörper (24) in Umfangsrichtung (Ur) des ersten Gehäuseteils (20) formschlüssig in dem ersten Gehäuseteil (20) angeordnet ist; und
- ein zweites Gehäuseteil (22), welches zumindest abschnittsweise das erste Gehäuseteil (20) entlang der Einsteckrichtung (E) umgibt und wobei das erste Gehäuseteil (20) in Umfangsrichtung (Ur) des zweiten Gehäuseteils (22) formschlüssig in dem zweiten Gehäuseteil (22) angeordnet ist,
charakterisiert darin, dass der Isolationskörper (24) ein isolationskörperseitiges Verdrehschutzelement (38) aufweist und das erste Gehäuseteil (20) ein erstes gehäuseteilseitiges Verdrehschutzelement (40) aufweist, wobei das isolationskörperseitige Verdrehschutzelement (38) und das erste gehäuseteilseitige Verdrehschutzelement (40) derart ineinander eingreifen, dass der Isolationskörper (24) in Umfangsrichtung (Ur) des ersten Gehäuseteils (20) formschlüssig in dem ersten Gehäuseteil (20) angeordnet ist, und
wobei das zweite Gehäuseteil (22) ein zweites gehäuseteilseitiges Verdrehschutzelement (42) aufweist und wobei das zweite gehäuseteilseitige Verdrehschutzelement (42) und das erste gehäuseteilseitige Verdrehschutzelement (40) derart ineinander eingreifen, dass das erste Gehäuseteil (20) in Umfangsrichtung (Ur) des zweiten Gehäuseteils (22) formschlüssig in dem zweiten Gehäuseteil (22) angeordnet ist.

2. Gewinkelter Steckverbinder (10) nach Anspruch 1, wobei das isolationskörperseitige Verdrehschutzelement (38), das erste gehäuseteilseitige Verdrehschutzelement (40) und/oder das zweite gehäuseteilseitige Verdrehschutzelement (42) jeweils als Vorsprung oder Aussparung ausgebildet ist.

3. Gewinkelter Steckverbinder (10) nach einem der vorangegangenen Ansprüche, wobei das zweite Gehäuseteil (22) relativ zu dem ersten Gehäuseteil (20) entlang der Einsteckrichtung (E) bewegbar ist.

4. Gewinkelter Steckverbinder (10) nach einem der vorangegangenen Ansprüche, wobei das erste Gehäuseteil (20) ein rückstellfähig gelagertes Sicherungselement (44) aufweist, welches dazu ausgelegt ist, formschlüssig in die Steckverbinderaufnahme einzugreifen, und wobei vorzugweise ein Bewegen des zweiten Gehäuseteils (22) relativ zu dem ersten Gehäuseteil (20) entlang der Einsteckrichtung (E), insbesondere entgegen der Einsteckrichtung (E), ein Eingreifen des Sicherungselements (44) in die Steckverbinderaufnahme löst.

5. Gewinkelter Steckverbinder (10) nach einem der vorangegangenen Ansprüche, weiter aufweisend ein Verbindungsgehäuseteil (18) zum Verbinden des ersten Steckverbinderabschnitts (14) und des zweiten Steckverbinderabschnitts (16).

6. Gewinkelter Steckverbinder (10) nach Anspruch 5, wobei das Verbindungsgehäuseteil (18) einen ersten Verbindungsabschnitt (28), der kraftschlüssig mit dem ersten Steckverbinderabschnitt (14) verbindbar ist, aufweist.

7. Gewinkelter Steckverbinder (10) nach Anspruch 5 oder 6, wobei das Verbindungsgehäuseteil (18) einen zweiten Verbindungsabschnitt (30), der formschlüssig, insbesondere entlang der Kabelführungsrichtung (K), mit dem zweiten Steckverbinderabschnitt (16) verbindbar ist, aufweist.

8. Gewinkelter Steckverbinder (10) nach Anspruch 6 oder 7, wobei der erste Steckverbinderabschnitt (14) ein zumindest abschnittsweise zwischen dem ersten Gehäuseteil (20) und dem zweiten Gehäuseteil (22) angeordnetes und drehbar gelagertes Verbindungsmittel (26) aufweist, welches kraftschlüssig mit dem ersten Verbindungsabschnitt (28) verbindbar ist.

9. Gewinkelter Steckverbinder (10) nach einem der Ansprüche 6 bis 8, wobei das Verbindungsgehäuseteil (18) ein verbindungsgehäuseteilseitiges Ausrichtungselement (70) aufweist, welches sich ausgehend von dem ersten Verbindungsabschnitt (28) in Einsteckrichtung (E) erstreckt, und welches dazu ausgelegt ist, mit einem komplementären gehäuseteilseitigen Ausrichtungselement (72) des ersten Gehäuseteils (20) in Eingriff zu gelangen, um die Lage des ersten Steckverbinderabschnitts (14) in Bezug auf das Verbindungsgehäuseteil (18) auszurichten.

10. Gewinkelter Steckverbinder (10) nach einem der Ansprüche 7 bis 9, wobei der zweite Verbindungsabschnitt (30) des Verbindungsgehäuseteils (18) zwei sich gegenüberliegende verbindungsgehäuseteilseitige Führungselemente (64) aufweist und der zweite Steckverbinderabschnitt jeweils zu den verbindungsgehäuseteilseitigen Führungselementen (64) komplementäre steckverbinderabschnittsseitige Führungselemente (62) aufweist, und
wobei zum Verbinden des Verbindungsgehäuseteils (18) mit dem zweiten Steckverbinderabschnitt (16), die verbindungsgehäuseteilseitigen Führungselemente (64) und die steckverbinderabschnittsseitigen Führungselemente (62) ineinandergreifen und entlang der Einsteckrichtung (E) relativ zueinander bewegbar sind.

11. Gewinkelter Steckverbinder (10) nach einem der vorangegangenen Ansprüche, wobei der zweite Steckverbinderabschnitt (16) ferner aufweist:
- ein Kabelsicherungselement (34), welches das Kabel (12) entlang der Kabelführungsrichtung (K) zumindest abschnittsweise umgibt,
- ein drittes Gehäuseteil (32), und
- ein viertes Gehäuseteil (36), welches mit dem dritten Gehäuseteil (32) kraftschlüssig verbindbar ist, wobei das Kabelsicherungselement (34) zumindest abschnittsweise in dem dritten Gehäuseteil (32) und/oder dem vierten Gehäuseteil (36) angeordnet ist,
wobei optional zudem das Kabelsicherungselement (34), das dritte Gehäuseteil (32) und/oder das vierte Gehäuseteil (36) als längliche Hohlkörper ausgebildet sind und wobei deren Längsachse parallel zur Kabelführungsrichtung (K) verläuft.

12. Gewinkelter Steckverbinder (10) nach Anspruch 11, wobei das Kabelsicherungselement (34) verformbar ausgebildet ist und durch kraftschlüssiges Verbinden des vierten Gehäuseteils (36) mit dem dritten Gehäuseteil (32), das Kabelsicherungselement (34) derart verformt ist, dass das Kabel (12) in dem zweiten Steckverbinderabschnitt (16) gesichert ist.

13. Gewinkelter Steckverbinder (10) nach einem der vorangegangenen Ansprüche, wobei das erste Gehäuseteil (20) und/oder das zweite Gehäuseteil (22) als längliche Hohlkörper ausgebildet sind und wobei deren Längsachse parallel zur Einsteckrichtung (E) verläuft, und/oder
wobei die Einsteckrichtung (E) und die Kabelführungsrichtung (K) einen Winkel von 90° zueinander bilden, und/oder
wobei der erste Steckverbinderabschnitt (14), insbesondere das zweite Gehäuseteil (22), dazu ausgelegt, in Umfangsrichtung (Ur) des ersten Steckverbinderabschnitts (14) formschlüssig in der komplementären Steckverbinderaufnahme angeordnet zu werden.

14. Verfahren zum Assemblieren eines gewinkelten Steckverbinders (10), insbesondere eines gewinkelten Push-Pull-Steckverbinders, wobei das Verfahren die folgenden Schritte aufweist:
(a) Bereitstellen eines ersten Steckverbinderabschnitts (14) des Steckverbinders (10), wobei der erste Steckverbinderabschnitt (14) zum Einstecken des Steckverbinders (10) in Richtung einer Einsteckrichtung (E) in eine komplementäre Steckverbinderaufnahme ausgebildet ist;
(b) Durchführen eines Kabelendes eines Kabels (12) durch einen zweiten Steckverbinderabschnitt (16) des Steckverbinders (10);
(c) Verbinden des Kabelendes mit einem Isolationskörper (24);
(d) formschlüssiges Verbinden des Isolationskörpers (24) mit einem ersten Gehäuseteil (20) des ersten Steckverbinderabschnitts (14) in Umfangsrichtung (Ur) des ersten Gehäuseteils (20);
(e) formschlüssiges Verbinden des ersten Gehäuseteils (20) mit einem zweiten Gehäuseteil (22) des ersten Steckverbinderabschnitts (14) in Umfangsrichtung des zweiten Gehäuseteils (22); und
(f) Verbinden des ersten Steckverbinderabschnitts (14) mit dem zweiten Steckverbinderabschnitt (16), so dass die Einsteckrichtung (E) und eine Kabelführungsrichtung (K) des Kabels (12) im zweiten Steckverbinderabschnitt (16) unterschiedlich sind,
wobei der Isolationskörper (24) ein isolationskörperseitiges Verdrehschutzelement (38) aufweist und das erste Gehäuseteil (20) ein erstes gehäuseteilseitiges Verdrehschutzelement (40) aufweist, wobei das isolationskörperseitige Verdrehschutzelement (38) und das erste gehäuseteilseitige Verdrehschutzelement (40) derart ineinander eingreifen, dass der Isolationskörper (24) in Umfangsrichtung (Ur) des ersten Gehäuseteils (20) formschlüssig in dem ersten Gehäuseteil (20) angeordnet ist, und
wobei das zweite Gehäuseteil (22) ein zweites gehäuseteilseitiges Verdrehschutzelement (42) aufweist und wobei das zweite gehäuseteilseitige Verdrehschutzelement (42) und das erste gehäuseteilseitige Verdrehschutzelement (40) derart ineinander eingreifen, dass das erste Gehäuseteil (20) in Umfangsrichtung (Ur) des zweiten Gehäuseteils (22) formschlüssig in dem zweiten Gehäuseteil (22) angeordnet ist.

## Claims

1. An angled connector (10), in particular an angled push-pull connector, comprising:
- a first connector section (14) for inserting the connector (10) in the direction of an insertion direction (E) into a complementary connector receptacle;
- a second connector section (16) connectable to the first connector section (14) for inserting a cable (12) into the connector (10),
wherein the second connector section (16) is designed to guide the cable (12) at least in sections along a cable routing direction (K) and wherein the cable routing direction (K) is different from the insertion direction (E), and
wherein the first connector section (14) comprises
- an insulating body (24) comprising a connector-side electrical contact means (54) for electrically connecting the cable (12) to a complementary connector receptacle-side electrical contact means;
- a first housing part (20) which at least in sections surrounds the insulating body (24) along the insertion direction (E) and wherein the insulating body (24) is arranged form-fitting in the first housing part (20) in the circumferential direction (Ur) of the first housing part (20); and
- a second housing part (22) which at least in sections surrounds the first housing part (20) along the insertion direction (E) and wherein the first housing part (20) is arranged form-fitting in the second housing part (22) in the circumferential direction (Ur) of the second housing part (22),
**characterized in that** the insulating body (24) comprises an insulating body-side anti-twist element (38) and the first housing part (20) comprises a first housing part-side anti-twist element (40), wherein the insulating body-side anti-twist element (38) and the first housing part-side anti-twist element (40) engage with each other such that the insulating body (24) is arranged form-fitting in the first housing part (20) in the circumferential direction (Ur) of the first housing part (20), and
wherein the second housing part (22) has a second housing part-side anti-twist element (42) and wherein the second housing part-side anti-twist element (42) and the first housing part-side anti-twist element (40) engage with each other in such a way that the first housing part (20) is arranged form-fitting in the second housing part (22) in the circumferential direction (Ur) of the second housing part (22).

2. The angled connector (10) according to claim 1, wherein the insulation body-side anti-twist element (38), the first housing part-side anti-twist element (40) and/or the second housing part-side anti-twist element (42) are/is each formed as a projection or recess.

3. The angled connector (10) according to any one of the preceding claims, wherein the second housing part (22) is movable relative to the first housing part (20) along the insertion direction (E).

4. The angled connector (10) according to any one of the preceding claims, wherein the first housing part (20) comprises a securing element (44) mounted with recoil capability, which is designed to engage form-fitting into the connector receptacle, and wherein preferably a movement of the second housing part (22) relative to the first housing part (20) along the insertion direction (E), in particular against the insertion direction (E), releases an engaging of the securing element (44) into the connector receptacle.

5. The angled connector (10) according to any one of the preceding claims, further comprising a connecting housing part (18) for connecting the first connector section (14) and the second connector section (16).

6. The angled connector (10) according to claim 5, wherein the connecting housing part (18) comprises a first connecting section (28) which is force-fittable to the first connector section (14).

7. The angled connector (10) according to claim 5 or 6, wherein the connecting housing part (18) has a second connecting section (30) which can be connected to the second connector section (16) in a form-fitting manner, in particular along the cable routing direction (K).

8. The angled connector (10) according to claim 6 or 7, wherein the first connector section (14) has a connecting means (26) which is arranged at least in sections between the first housing part (20) and the second housing part (22), is rotatably mounted and can be connected to the first connecting section (28) by force-fitting.

9. The angled connector (10) according to any one of claims 6 to 8, wherein the connecting housing part (18) comprises a connecting housing part-side alignment element (70) extending from the first connecting section (28) in the insertion direction (E), and which is adapted to engage with a complementary housing part-side alignment element (72) of the first housing part (20) to align the position of the first connector section (14) with respect to the connecting housing part (18).

10. The angled connector (10) according to any one of claims 7 to 9, wherein the second connecting section (30) of the connecting housing part (18) comprises two opposing connecting housing part-side guide elements (64) and the second connector section comprises connector section-side guide elements (62) complementary to the connecting housing part-side guide elements (64), respectively, and
wherein for connecting the connecting housing part (18) to the second connector section (16), the connecting housing part-side guide elements (64) and the connector section-side guide elements (62) engage with each other and are movable relative to each other along the insertion direction (E).

11. The angled connector (10) according to any one of the preceding claims, wherein the second connector section (16) further comprises:
- a cable securing element (34), which surrounds the cable (12) along the cable routing direction (K) at least in sections,
- a third housing part (32), and
- a fourth housing part (36) which can be force-fitted to the third housing part (32), wherein the cable securing element (34) is arranged at least in sections in the third housing part (32) and/or the fourth housing part (36),
wherein optionally in addition the cable securing element (34), the third housing part (32) and/or the fourth housing part (36) are designed as elongate hollow bodies and wherein their longitudinal axis runs parallel to the cable routing direction (K).

12. The angled connector (10) according to claim 11, wherein the cable securing element (34) is designed to be deformable and, by force-fitting connection of the fourth housing part (36) to the third housing part (32), the cable securing element (34) is deformed in such a way that the cable (12) is secured in the second connector section (16).

13. The angled connector (10) according to any one of the preceding claims, wherein the first housing part (20) and/or the second housing part (22) are designed as elongate hollow bodies and wherein their longitudinal axis runs parallel to the insertion direction (E), and/or
wherein the insertion direction (E) and the cable routing direction (K) form an angle of 90° to each other, and/or
wherein the first connector section (14), in particular the second housing part (22), is designed to be arranged form-fitting in the complementary connector receptacle in the circumferential direction (Ur) of the first connector section (14).

14. A method of assembling an angled connector (10), in particular an angled push-pull connector, wherein the method comprises the following steps:
(a) providing a first connector section (14) of the connector (10), wherein the first connector section (14) is designed for inserting the connector (10) in the direction of an insertion direction (E) into a complementary connector receptacle;
(b) passing a cable end of a cable (12) through a second connector section (16) of the connector (10);
(c) connecting the cable end to an insulating body (24);
(d) form-fitting connecting of the insulating body (24) with a first housing part (20) of the first connector section (14) in the circumferential direction (Ur) of the first housing part (20);
(e) form-fitting connecting the first housing part (20) to a second housing part (22) of the first connector section (14) in the circumferential direction of the second housing part (22); and
(f) connecting the first connector section (14) to the second connector section (16) so that the insertion direction (E) and a cable routing direction (K) of the cable (12) in the second connector section (16) are different,
wherein the insulating body (24) comprises an insulating body-side anti-twist element (38) and the first housing part (20) comprises a first housing part-side anti-twist element (40), wherein the insulating body-side anti-twist element (38) and the first housing part-side anti-twist element (40) engage each other in such a way that the insulating body (24) is arranged form-fitting in the first housing part (20) in the circumferential direction (Ur) of the first housing part (20), and
wherein the second housing part (22) has a second housing part-side anti-twist element (42) and wherein the second housing part-side anti-twist element (42) and the first housing part-side anti-twist element (40) engage with each other in such a way that the first housing part (20) is arranged form-fitting in the second housing part (22) in the circumferential direction (Ur) of the second housing part (22).

## Revendications

1. Un connecteur coudé (10), notamment un connecteur push-pull coudé, comprenant :
- une première portion de connecteur (14) destinée à l'enfichage du connecteur (10) dans une direction d'enfichage (E) dans un logement de connecteur complémentaire ;
- une deuxième portion de connecteur (16) pouvant être reliée à la première portion de connecteur (14) destinée à l'insertion d'un câble (12) dans le connecteur (10),
sachant que la deuxième portion de connecteur (16) est conçue pour guider le câble (12) au moins par sections le long d'une direction de guidage de câble (K), la direction de guidage de câble (K) étant différente de la direction d'enfichage (E), et
sachant que la première portion de connecteur (14) comprend :
- un corps isolant (24) comportant un moyen de contact électrique (54) côté connecteur pour relier électriquement le câble (12) à un moyen de contact électrique complémentaire côté logement de connecteur ;
- un premier élément de boîtier (20) qui entoure au moins partiellement le corps isolant (24) dans la direction d'enfichage (E), et sachant que le corps isolant (24) est disposé dans le premier élément de boîtier (20) de manière solidaire en forme dans la direction circonférentielle (Ur) du premier élément de boîtier (20) ; et
- un deuxième élément de boîtier (22) qui entoure au moins partiellement le premier élément de boîtier (20) le long de la direction d'enfichage (E), et sachant que le premier élément de boîtier (20) est disposé dans le deuxième élément de boîtier (22) de manière solidaire en forme dans la direction circonférentielle (Ur) du deuxième élément de boîtier (22),
**caractérisé en ce que** le corps isolant (24) présente un élément anti-rotation (38) côté corps isolant et que le premier élément de boîtier (20) présente un élément anti-rotation (40) côté premier élément de boîtier,
sachant que l'élément anti-rotation (38) côté corps isolant et l'élément anti-rotation (40) côté premier élément de boîtier s'engageant l'un dans l'autre de telle manière que le corps isolant (24) est disposé dans la direction circonférentielle (Ur) du premier élément de boîtier (20) de manière solidaire en forme dans le premier élément de boîtier (20), et
sachant que le deuxième élément de boîtier (22) présente un élément anti-rotation (42) côté deuxième élément de boîtier, et sachant que l'élément anti-rotation (42) côté deuxième élément de boîtier et l'élément anti-rotation (40) côté premier élément de boîtier s'engagent l'un dans l'autre de telle manière que le premier élément de boîtier (20) est disposé dans la direction circonférentielle (Ur) du deuxième élément de boîtier (22) de manière solidaire en forme dans le deuxième élément de boîtier (22).

2. Le connecteur coudé (10) d'après la revendication 1, sachant que l'élément anti-rotation (38) côté corps isolant, l'élément anti-rotation (40) côté premier élément de boîtier et/ou l'élément anti-rotation (42) côté deuxième élément de boîtier sont chacun réalisés sous forme de saillie ou d'évidement.

3. Le connecteur coudé (10) d'après l'une des revendications précédentes, sachant que le deuxième élément de boîtier (22) est mobile par rapport au premier élément de boîtier (20) le long de la direction d'enfichage (E).

4. Le connecteur coudé (10) d'après l'une des revendications précédentes, sachant que le premier élément de boîtier (20) comporte un élément de verrouillage (44) monté de manière élastiquement rappelée, qui est conçu pour s'engager de manière solidaire en forme dans le logement du connecteur, et sachant que, de préférence, un déplacement du deuxième élément de boîtier (22) par rapport au premier élément de boîtier (20) le long de la direction d'enfichage (E), en particulier dans le sens opposé à la direction d'enfichage (E), libère l'engagement de l'élément de verrouillage (44) dans le logement de connecteur.

5. Le connecteur coudé (10) d'après l'une des revendications précédentes, comportant en outre un élément de boîtier de liaison (18) destiné à relier la première portion de connecteur (14) et la deuxième portion de connecteur (16).

6. Le connecteur coudé (10) d'après la revendication 5, sachant que l'élément de boîtier de liaison (18) comprend une première portion de liaison (28) qui peut être reliée de manière solidaire par friction à la première portion de connecteur (14).

7. Le connecteur coudé (10) d'après la revendication 5 ou 6, sachant que l'élément de boîtier de liaison (18) comporte une deuxième portion de liaison (30) qui peut être reliée de manière solidaire en forme, notamment le long de la direction de guidage de câble (K), à la deuxième portion de connecteur (16).

8. Le connecteur coudé (10) d'après la revendication 6 ou 7, sachant que la première portion de connecteur (14) comprend un moyen de liaison (26) disposé et monté de manière rotative au moins par sections entre le premier élément de boîtier (20) et le deuxième élément de boîtier (22), qui peut être reliée de manière solidaire par friction à la première portion de liaison (28).

9. Le connecteur coudé (10) d'après l'une des revendications de 6 à 8, sachant que l'élément de boîtier de liaison (18) comporte un élément d'alignement (70) côté portion de boîtier de liaison, qui s'étend à partir de la première portion de liaison (28) dans la direction d'enfichage (E) et qui est conçu pour s'engager avec un élément d'alignement complémentaire (72) côté portion de boîtier du premier élément de boîtier (20) afin d'aligner la position de la première portion de connecteur (14) par rapport à l'élément de boîtier de liaison (18).

10. Le connecteur coudé (10) d'après l'une des revendications de 7 à 9, sachant que la deuxième portion de liaison (30) de l'élément de boîtier de liaison (18) comporte deux éléments de guidage (64) côté portion de boîtier de liaison disposés en vis-à-vis, et que la deuxième portion de connecteur comporte des éléments de guidage côté portion de connecteur (62) respectivement complémentaires aux éléments de guidage (64) côté portion de boîtier de liaison, et
sachant que, pour relier l'élément de boîtier de liaison (18) à la deuxième portion de connecteur (16), les éléments de guidage (64) côté portion de boîtier de liaison et les éléments de guidage (62) côté portion de connecteur s'engagent les uns dans les autres et sont mobiles les uns par rapport aux autres dans la direction d'enfichage (E).

11. Le connecteur coudé (10) d'après l'une des revendications précédentes, sachant que la deuxième portion de connecteur (16) comporte en outre :
- un élément de verrouillage de câble (34) qui entoure le câble (12) au moins par sections le long de la direction de guidage de câble (K),
- un troisième élément de boîtier (32), et
- un quatrième élément de boîtier (36) pouvant être relié de manière solidaire par friction au troisième élément de boîtier (32), sachant que l'élément de verrouillage de câble (34) est disposé au moins par sections dans le troisième élément de boîtier (32) et/ou le quatrième élément de boîtier (36),
sachant qu'en outre facultativement l'élément de verrouillage de câble (34), le troisième élément de boîtier (32) et/ou le quatrième élément de boîtier (36) sont réalisés sous forme de corps creux allongés, sachant que leur axe longitudinal s'étend parallèlement à la direction de guidage de câble (K).

12. Le connecteur coudé (10) d'après la revendication 11, sachant que l'élément de verrouillage de câble (34) est conçu de manière déformable, et que par la liaison solidaire par friction du quatrième élément de boîtier (36) avec le troisième élément de boîtier (32), l'élément de verrouillage de câble (34) est déformé de manière que le câble (12) soit verrouillé dans la deuxième portion de connecteur (16).

13. Le connecteur coudé (10) d'après l'une des revendications précédentes, sachant que le premier élément de boîtier (20) et/ou le deuxième élément de boîtier (22) sont conçus comme des corps creux allongés, et sachant que leur axe longitudinal s'étend parallèlement à la direction d'enfichage (E), et/ou
sachant que la direction d'enfichage (E) et la direction de guidage de câble (K) forment un angle de 90° l'une par rapport à l'autre, et/ou
sachant que la première portion de connecteur (14), notamment le deuxième élément de boîtier (22), est conçu pour être disposée de manière solidaire en forme dans le logement de connecteur complémentaire dans la direction circonférentielle (Ur) de la première portion de connecteur (14).

14. Un procédé d'assemblage d'un connecteur coudé (10), notamment d'un connecteur push-pull coudé, le procédé présentant les étapes suivantes :
(a) fournir une première portion de connecteur (14) du connecteur (10), sachant que la première portion de connecteur (14) est conçue pour enficher le connecteur (10) dans une direction d'enfichage (E) dans un logement de connecteur complémentaire ;
(b) faire passer une extrémité de câble d'un câble (12) à travers une deuxième portion de connecteur (16) du connecteur (10) ;
(c) relier l'extrémité de câble à un corps isolant (24) ;
(d) relier de manière solidaire en forme le corps isolant (24) à un premier élément de boîtier (20) de la première portion de connecteur (14) dans la direction circonférentielle (Ur) du premier élément de boîtier (20) ;
(e) relier de manière solidaire en forme le premier élément de boîtier (20) avec un deuxième élément de boîtier (22) de la première portion de connecteur (14) dans la direction circonférentielle du deuxième élément de boîtier (22) ; et
(f) relier la première portion de connecteur (14) avec la deuxième portion de connecteur (16), de manière que la direction d'enfichage (E) et une direction de guidage de câble (K) du câble (12) dans la deuxième portion de connecteur (16) soient différentes,
sachant que le corps isolant (24) présente un élément anti-rotation (38) côté corps isolant, et que le premier élément de boîtier (20) présente un élément anti-rotation (40) côté premier élément de boîtier,
sachant que l'élément anti-rotation (38) côté corps isolant et l'élément anti-rotation (40) côté premier élément de boîtier s'engageant l'un dans l'autre de telle manière que le corps isolant (24) est disposé dans la direction circonférentielle (Ur) du premier élément de boîtier (20) de manière solidaire en forme dans le premier élément de boîtier (20), et
sachant que le deuxième élément de boîtier (22) présente un élément anti-rotation (42) côté deuxième élément de boîtier, et sachant que l'élément anti-rotation (42) côté deuxième élément de boîtier et l'élément anti-rotation (40) côté premier élément de boîtier s'engagent l'un dans l'autre de telle manière que le premier élément de boîtier (20) est disposé dans la direction circonférentielle (Ur) du deuxième élément de boîtier (22) de manière solidaire en forme dans le deuxième élément de boîtier (22).
